# EUROPÄISCHE PATENTSCHRIFT

(11) **EP 2 637 942 B1**
(45) Veröffentlichungstag und Bekanntmachung des Hinweises auf die Patenterteilung: **10.10.2018**
(21) Anmeldenummer: 11728772.2
(22) Anmeldetag: 24.05.2011
(51) Int. Cl.: B65D 19/38

(54) **TRANSPORTHILFSVORRICHTUNG INSBESONDERE FÜR PALETTEN**
AUXILIARY TRANSPORT UNIT IN PARTICULAR FOR PALLETS
DISPOSITIF AUXILIAIRE DE TRANSPORT NOTAMMENT POUR PALETTES

(30) Priorität: 05.01.2011 DE 102011008019; 12.11.2010 DE 102010051236
(43) Veröffentlichungstag der Anmeldung: 18.09.2013
(62) Teilanmeldung aus: 18156068.1
(73) Patentinhaber: Synergie-Invest GmbH & Co. KG, 58809 Neuenrade (DE)
(72) Erfinder: MAIWORM, Frank, 58809 Neuenrade (DE); VAN DOORN, Glenn, 5513 AR Wintelre (NL); VERSTAPPEN, Frans, 5763 AN Milheeze (NL); DEN BESTEN, Peter, 5632 NA Eindhoven (NL)
(74) Vertreter: Rätsch, Caroline
(86) Internationale Anmeldenummer: PCT/EP2011/002577
(87) Internationale Veröffentlichungsnummer: WO 2012/062381

(56) Entgegenhaltungen:
- EP-A1- 0 206 410
- WO-A1-02/07570
- BE-A6- 1 011 601
- DE-B- 1 181 633
- FR-A1- 2 660 910
- GB-A- 2 091 209
- GB-A- 2 231 552
- JP-U- H0 263 333
- US-A- 4 703 702
- US-A1- 2003 219 323
- US-A1- 2005 235 885

## Beschreibung

Die vorliegende Erfindung betrifft eine Transporthilfsvorrichtung, insbesondere eine Vorrichtung, die dazu geeignet ist, den Transport von Gegenständen, die auf Paletten transportiert werden, und die deshalb nachfolgend als Palettengüter bezeichnet werden, zu verbessern.

Es ist bekannt und allgemein üblich, Gegenstände, die nicht als Massengüter oder Stückgüter oder dergleichen transportiert werden können, z.B. auf LKWs, in Containern, in Laderäumen von Schiffen und Flugzeugen, auf Paletten zu transportieren. Dabei sollte der Laderaum in Hinblick auf die Transportkosten möglichst gut ausgenutzt werden. In der Praxis kann aber der verfügbare Laderaum, beim Transport von Palettengüter, nicht immer bestmöglich und damit wirtschaftlich genutzt werden.

Der Erfindung liegt die Aufgabe zugrunde, eine Vorrichtung zum wirtschaftlicheren Transport von Palettengütern zur Verfügung zu stellen.

Diese Aufgabe wird erfindungsgemäß durch die Lehre des unabhängigen Anspruchs 1 gelöst. Zu bevorzugende Weiterbildungen der Erfindung sind Gegenstand der Unteransprüche.

Die Erfindung löst das Problem der mangelhaften Raumausnutzung durch diejenigen Paletten, die nur mit einer vergleichsweise geringen Höhe beladen sind.

Wenn eine solche Palette z.B. auf dem Boden eines Lastwagenaufbaus (üblicherweise auch als Koffer bezeichnet) aufgesetzt wird, kann der über der Palette befindliche Raum nicht weiter für den Transport genutzt werden. Dies ist nur dann möglich, wenn die auf der Palette befindlichen Gegenstände ausnahmsweise derart stabil und so geformt sind, dass man eine zweite Palette unmittelbar auf diesen Gegenständen abstellen kann. In der Regel ist dies aber nicht möglich. Die Ladekapazität des Lastwagenaufbaus kann dann nur unzureichend genutzt werden.

Aus der US 2005/0235885 A1 geht eine modular aufgebaute kostengünstige Regalanordnung hervor, bei der mehrere Paletten -jeweils in einem Abstand zueinander- übereinander angeordnet sind. Die Regalanordnung weist hierzu mehrere vertikal sowie horizontal ausgerichtete Stützglieder auf, zwischen denen die Paletten aufgenommen sind. Die Stützglieder sind untereinander über Bolzen verbunden, die in schlüssellochähnliche Ausnehmungen eingesteckt sind. Die Verbindung ist somit lösbar.

Aus der WO 2002/07570 A1 ist ferner ein System bekannt, das zur Ausbildung eines Rollwagens die Anordnung zweier Paletten in einem Abstand übereinander ermöglicht.

Die vorliegende Erfindung stellt eine Transporthilfsvorrichtung zur Verfügung mit der es möglich ist, dem oben dargelegten Problem zu begegnen. Die Transporthilfsvorrichtung weist eine Stützeinrichtung auf, die mit der unteren Palette verbindbar ist. Auf diese Stützeinrichtung kann eine weitere Palette aufgesetzt werden, und wird dort durch eine Halteeinrichtung im Abstand zur ersten Palette gehalten. Die von der Palette ausgeübte Gewichtskraft wird vollständig von der Stützeinrichtung aufgenommen, so dass die Gegenstände die auf der unteren Palette angeordnet sind, nicht durch das Gewicht der oberen Palette belastet werden.

Unter einer Palette ist im Sinne der Erfindung eine Einrichtung zu verstehen, welche insbesondere Gegenstände, welche in der vorliegenden Anmeldung als Palettengut bezeichnet werden, trägt. Dazu weist die Palette zumindest einen Ladeboden auf, auf welchem das Palettengut zum Transport abgelegt wird. Die Palette weist vorzugsweise zumindest eine Aussparung für ein sog. Hubmittel auf, insbesondere für eine Gabel eines Gabelstaplers, einen Hubwagen, Anschlagmittel eines Krans, einer Förderkatze oder lasttragende Einrichtungen eines Hochregallagers.

Gemäß einer bevorzugten Ausführungsform weist die Palette zumindest zwei Aussparungen auf, welche zueinander mit einem vorbestimmten Winkel angeordnet sind, besonders bevorzugt im Winkel von 90°. Gemäß einer bevorzugten Ausführungsform ist der Ladeboden im Wesentlichen rechteckig ausgebildet. An vorbestimmten Positionen des Ladebodens sind vorzugsweise Distanzstücke angeordnet, welche insbesondere dazu dienen, den Ladeboden der Palette vom Boden einer Lagerhalle, eines Regals oder eines Frachtraums eines Transportmittels zu beabstanden. Gemäß einer bevorzugten Ausführungsform ist je ein Distanzstück an drei, vier oder mehr Positionen unterhalb des Ladebodens angeordnet, womit vorteilhaft einem unbeabsichtigten Kippen des Ladebodens begegnet wird. Besonders bevorzugt ist unterhalb jeder Ecke des insbesondere rechteckig ausgebildeten Ladebodens je ein insbesondere prismatisches Distanzstück befestigt. Gemäß einer bevorzugten Ausführungsform begrenzen zwei Distanzstücke eine Aussparung. Gemäß einer bevorzugten Ausführungsform erstreckt sich ein Bodenbrett parallel zum Ladeboden unterhalb eines Distanzstücks, besonders bevorzugt unter mehreren Distanzstücken hindurch. Nachfolgend werden Ladeboden, Distanzstücke und Bodenbretter der Palette auch als Palettenkörper oder Körper der Palette bezeichnet.

Unter einer Stützeinrichtung im Sinne der Erfindung ist eine Einrichtung zu verstehen, welche insbesondere zumindest eine Verbindungseinrichtung und eine Halteeinrichtung mit einem vorbestimmten Abstand zueinander hält. Die Stützeinrichtung weist zumindest einen Stützholm mit erstem und zweitem Ende auf, welcher insbesondere zur Aufnahme einer Kraft dient, insbesondere einer Gewichtskraft, welche beim Transport im Wesentlichen entlang ihrer Längsachse wirkt. Gemäß einer bevorzugten Ausführungsform nimmt der Stützholm eine Querkraft und/oder ein Biege- und/oder ein Drehmoment auf. Erfindungsgemäß weist eine Stützeinrichtung zwei oder mehr Stützholme, insbesondere vier Stützholme auf, welche besonders bevorzugt miteinander verbunden sind. Gemäß einer bevorzugten Ausführungsform weist der Stützholm eine Innenfläche auf, welche der ersten Palette beim Transport zugewandt ist.

Gemäß einer bevorzugten Ausführungsform weisen die Bauelemente der erfindungsgemäßen Transporthilfsvorrichtung einen Werkstoff aus einer Gruppe auf, welche Holz, Kunststoff, Metall, Pappe, Stahl, Leichtmetalle, Aluminium, Legierungen mit Aluminium umfasst. Gemäß einer bevorzugten Ausführungsform weist ein Bauelement einen faserverstärkten Kunststoff auf. Als Fasern kommen vorzugsweise solche aus Glas, Kohlenstoff, Mineralfasern, Holzfasern in Frage. Gemäß einer bevorzugten Ausführungsform weist das Bauelement eine Struktur mit Hohlräumen auf, besonders bevorzugt einen ausgehärteten Schaum und/oder Waben. Gemäß einer bevorzugten Ausführungsform ist ein ausgehärteter Schaum und/oder eine Wabenstruktur mit zumindest einer Abdeckung versehen, besonders bevorzugt mit einer dünnwandigen Platte. Besonders bevorzugt ist das Bauelement als sog. Sandwichplatte ausgebildet, bei der eine sich im Wesentlichen in einer Ebene erstreckende Schaumschicht oder Wabenschicht beidseitig mit je einer Abdeckplatte verbunden, insbesondere stoffschlüssig verbunden ist.

Gemäß einer bevorzugten Ausführungsform weist der Stützholm einen Querschnitt auf, dessen Widerstandsmomente um zwei rechtwinklig zueinander angeordnete Biegeachsen in einem vorbestimmten Verhältnis stehen. Damit wird einer ungleichmäßigen zweiachsigen Biegung bei Belastung des Stützholms mit einer Kraft quer zur Längsachse und/oder einem Biegemoment entgegengewirkt. Vorteilhaft ist die Stabilität der derart ausgebildeten Transporthilfsvorrichtung beim Transport verbessert. Vorzugsweise beträgt das Verhältnis der Widerstandsmomente zwischen 2 und 0,5, weiter bevorzugt zwischen 1,5 und 0,75, weiter bevorzugt zwischen 1,1 und 0,9. Erfindungsgemäß ist der Stützholm als L-Träger ausgebildet. Gemäß einer bevorzugten Ausführungsform weist eine Wandung eines Stützholms Ausnehmungen insbesondere zur Gewichtsersparnis auf.

Gemäß einer bevorzugten Ausführungsform weist ein Stützholm eine Bodenplatte auf, welche vorzugsweise mit dem ersten Ende des Stützholms verbunden ist. Besonders bevorzugt ist die Bodenplatte einstückig mit dem Stützholm ausgebildet. Nach einer bevorzugten Ausführungsform ist die Bodenplatte beim Transport auf dem Ladeboden der ersten Palette angeordnet. Nach einer anderen bevorzugten Ausführungsform ist die Bodenplatte beim Transport unterhalb eines Distanzstücks der ersten Palette angeordnet. Gemäß einer bevorzugten Ausführungsform erstreckt sich die Bodenplatte beim Transport unterhalb und horizontal entlang einer Begrenzungskante des Ladebodens.

Der Stützholm weist bevorzugt zumindest ein erstes Verbindungselement auf. Dieses dient insbesondere der Verbindung mit einer Halteeinrichtung, vorzugsweise mit einem zweiten Verbindungselement der Halteeinrichtung. Vorteilhaft ist ein erstes Verbindungselement insbesondere als Ausnehmung, Vorsprung, Bohrung, Fenster, Tasche, Schlaufe, Raste, Klinke, Nocken, Gewinde, Reibfläche, Nut, Feder, Zunge, Haken, Öse, Klemmstücke, Bolzen, Stift ausgebildet. Gemäß einer bevorzugten Ausführungsform weist der Stützholm zwei oder mehr erste Verbindungselemente auf. Gemäß einer bevorzugten Ausführungsform weist die Stützeinrichtung, insbesondere deren Stützholm, mehrere erste Verbindungselemente auf, welche beim Transport im Wesentlichen senkrecht übereinander angeordnet sind.

Unter einer Verbindungseinrichtung im Sinne der Erfindung ist eine Einrichtung zu verstehen, welche insbesondere eine Stützeinrichtung der Transporthilfsvorrichtung mit einer ersten Palette verbindet. Insbesondere überträgt die Verbindungseinrichtung beim Transport eine Kraft und/oder ein Moment zwischen der Stützeinrichtung und der ersten Palette, vorzugsweise mittels Form- und/oder Kraftschluss. Vorteilhaft stellt die Verbindungseinrichtung einen Kraftfluss zwischen der zweiten Palette und einem Hubmittel her. Vorteilhaft überträgt die Verbindungseinrichtung die Gewichtskraft aus der zweiten Palette auf ein Hubmittel, welches zeitgleich mit der Gewichtskraft aus der ersten Palette beaufschlagt ist, etwa beim Transportieren einer Einheit aus erster und zweiter Palette.

Die Verbindungseinrichtung weist vorzugsweise mehrere Verbindungsmittel auf. Vorzugsweise ist jedem Stützholm ein eigenes Verbindungsmittel zugeordnet. Gemäß einer bevorzugten Ausführungsform ist ein Verbindungsmittel insbesondere mit einem Stützholm insbesondere stoffschlüssig verbunden, besonders bevorzugt einstückig ausgebildet. Nach einer bevorzugten Ausführungsform verbindet das Verbindungsmittel den Stützholm mit einem Distanzstück und/oder dem Ladeboden der ersten Palette. Nach einer weiteren bevorzugten Ausführungsform stützt sich das Verbindungsmittel an einem Bodenbrett der Palette, welches sich parallel zum Ladeboden unterhalb eines Distanzstücks der Palette erstreckt, und/oder deren Ladenboden ab. Dabei überträgt das Verbindungsmittel insbesondere beim Transport eine insbesondere senkrechte Kraft aus der zweiten Palette auf ein Bodenbrett und/oder den Ladeboden der ersten Palette.

Nach einer weiteren bevorzugten Ausführungsform ist ein Verbindungsmittel als Klammer ausgebildet. Diese ist insbesondere vorgesehen, ein Distanzstück, ein Bodenbrett und/oder den Ladeboden der ersten Palette insbesondere formschlüssig und/oder kraftschlüssig zu umgreifen. Die Klammer weist zumindest eine Begrenzungsfläche auf, welche der ersten Palette zugewandt ist und vorzugsweise im Wesentlichen parallel zu einer Innenfläche eines Stützholms ausgerichtet ist. Gemäß einer bevorzugten Ausführungsform ist das als Klammer ausgebildete Verbindungsmittel einstückig mit dem Stützholm verbunden. Vorzugsweise stützt sich zumindest ein Teil der Klammer an der ersten Palette derart ab, dass dieser Teil der Klammer eine Kraft und/oder ein Moment aus der zweiten Palette in die erste Palette einleitet. Dazu liegt dieser Teil der Klammer insbesondere formschlüssig am Ladeboden und/oder an einem Bodenbrett der ersten Palette an. Gemäß einer bevorzugten Ausführungsform weist die Klammer zumindest einen starren und einen beweglichen Teil auf. Der bewegliche Teil ist besonders bevorzugt federbelastet oder als Feder ausgebildet. Vorzugsweise weist der starre und/oder der bewegliche Teil der Klammer eine Begrenzungsfläche auf, welche im Wesentlichen parallel zu einer Innenfläche eines Stützholms angeordnet ist. Gemäß einer bevorzugten Ausführungsform weist der bewegliche Teil eine zweite Einsetzhilfe auf, welche besonders bevorzugt als geneigte Fläche ausgebildet ist. Diese geneigte Fläche unterstützt vorteilhaft das Öffnen der Klammer bei deren Annäherung an ein Distanzstück, ein Bodenbrett und/oder den Ladeboden der ersten Palette, indem sie den beweglichen Teil der Klammer von deren unbeweglichen Teil entfernt. Dabei wird die Klammer vorgespannt. Gemäß einer bevorzugten Ausführungsform weist der bewegliche Teil der Klammer eine Raste auf, welche beim Anbringen der Klammer um ein Distanzstück und/oder um einen Teil des Ladebodens greift. Besonders bevorzugt sind beweglicher Teil der Klammer, Raste und zweite Einsetzhilfe einstückig ausgebildet.

Nach einer weiteren bevorzugten Ausführungsform ist ein Verbindungsmittel als insbesondere plattenförmiges oder prismatisches Kraftübertragungsstück ausgebildet. Das Kraftübertragungsstück weist zumindest eine erste und eine zweite Begrenzungsfläche bzw. Begrenzungskante auf, welche sich im Wesentlichen parallel zum Ladeboden einer ersten Palette erstrecken. Gemäß einer bevorzugten Ausführungsform sind die zwei Begrenzungsflächen bzw. Begrenzungskanten unterhalb des Ladebodens angeordnet. Gemäß einer bevorzugten Ausführungsform stützt sich das Kraftübertragungsstück an einem Bodenbrett der Palette und/oder deren Ladenboden ab, besonders bevorzugt mit zumindest einer der Begrenzungsflächen bzw. Begrenzungskanten. Dabei überträgt das Kraftübertragungsstück, insbesondere beim Transport, vorteilhaft eine insbesondere senkrechte Kraft aus der zweiten Palette auf ein Bodenbrett oder den Ladeboden der ersten Palette. Gemäß einer bevorzugten Ausführungsform ist das Kraftübertragungsstück einstückig mit einem Stützholm ausgebildet.

Nach einer weiteren bevorzugten Ausführungsform ist das Verbindungsmittel zum Umgreifen eines Distanzstücks der ersten Palette oder deren Ladeboden ausgebildet. Gemäß einer bevorzugten Ausführungsform umgreift das Verbindungsmittel ein insbesondere prismatisches Distanzstück beim Transport nur teilweise. Besonders bevorzugt bleibt eine der Begrenzungsflächen des insbesondere prismatischen Distanzstücks beim Transport und mit der ersten Palette verbundenen Transporthilfsvorrichtung frei. So ist vorteilhaft das Verbinden von erster Palette und Stützholm möglich, auch wenn der Ladeboden vollständig mit Gütern bedeckt ist. Gemäß einer bevorzugten Ausführungsform ist das Verbindungsmittel zum Umgreifen mit der Bodenplatte des Stützholms verbunden, besonders bevorzugt einstückig mit dessen Bodenplatte ausgebildet. Nach einer weiteren bevorzugten Ausführungsform ist die Verbindungseinrichtung zum Umgreifen mit dem Kraftübertragungsstück kombiniert.

Unter einer Halteeinrichtung im Sinne der Erfindung ist eine Einrichtung zu verstehen, welche insbesondere zum Abstützen einer zweiten Palette dient. Dabei nimmt die Halteeinrichtung zeitweise insbesondere eine Gewichtskraft aus der zweiten Palette auf und leitet diese Gewichtskraft in die Stützeinrichtung ein. Vorteilhaft nimmt die Halteeinrichtung zumindest zeitweise Querkräfte aus dem Gewicht der zweiten Palette auf und überträgt diese an die Stützeinrichtung. Beim Transport ist die Halteeinrichtung mit der Stützeinrichtung verbunden. Beim Transport weist die Halteeinrichtung einen vorbestimmten Abstand zum ersten Ende der Stützeinrichtung bzw. zur Verbindungseinrichtung auf. Gemäß einer bevorzugten Ausführungsform weist die Transporthilfsvorrichtung zwei oder mehr Halteeinrichtungen auf. Besonders bevorzugt sind beim Transport mehrere Halteeinrichtungen übereinander angeordnet.

Die Halteeinrichtung weist eine oder mehrere Stützkörper auf, bevorzugt ein Stützkörper je Stützholm. Beim Transport stützt sich ein Teil insbesondere ein Distanzstück und/oder ein Bodenbrett der zweiten Palette an dem Stützkörper ab. Der Stützkörper weist zumindest eine beim Transport im Wesentlichen horizontale ausgerichtete Stützfläche auf. Gemäß einer bevorzugten Ausführungsform weist der Stützkörper Ausnehmungen auf, welche der Gewichtsersparnis dienen.

Nach einer weiteren bevorzugten Ausführungsform ist der Stützkörper als Tragstück ausgebildet. Das Tragstück weist zumindest eine beim Transport im Wesentlichen horizontale ausgerichtete Stützfläche auf. Das Tragstück ist beim Transport lösbar insbesondere mit einer Innenfläche des Stützholms verbunden. Das Tragstück weist zumindest eine erste und eine dazu im Wesentlichen senkrechte zweite Begrenzungsfläche auf. Die erste Begrenzungsfläche dient als Stützfläche zum Abstützen der zweiten Palette. Die zweite Begrenzungsfläche weist das zumindest eine zweite Verbindungselement entsprechend der vorherigen bevorzugten Ausführungsform auf und liegt insbesondere an der Innenfläche des Stützholms an. Vorteilhaft kann diese bevorzugte Ausführungsform des Haltemittels kostengünstig insbesondere als Pressteil hergestellt werden.

Gemäß einer bevorzugten Ausführungsform weist das Tragstück einen L-förmigen Querschnitt mit erstem und zweitem Schenkel auf. Der erste, beim Transport insbesondere horizontale Schenkel des L-förmigen Querschnitts bildet die Stützfläche. Der zweite, beim Transport insbesondere senkrechte Schenkel des L-förmigen Querschnitts weist das zumindest eine zweite Verbindungselement entsprechend der vorherigen bevorzugten Ausführungsform auf und liegt an der Innenfläche des Stützholms an. Vorteilhaft kann diese bevorzugte Ausführungsform kostengünstig und gewichtssparend insbesondere als Pressteil hergestellt werden.

Nach einer weiteren bevorzugten Ausführungsform erstreckt sich das Tragstück L-förmig entlang verschiedener Innenflächen des L-förmigen Stützholms. Vorteilhaft versteift dieses L-förmige Tragstück den Stützholm. Gemäß einer bevorzugten Ausführungsform weist das L-förmige Tragstück einen L-förmigen Querschnitt wie zuvor beschrieben auf. Vorteilhaft kann diese bevorzugte Ausführungsform des Haltemittels gewichtssparend insbesondere als Pressteil hergestellt werden.

Gemäß einer bevorzugten Ausführungsform weist der Stützholm eine oder mehrere Markierungen auf. Die Markierung ist mit einem vorbestimmten Abstand zum ersten Ende des Stützholms angeordnet. Vorteilhaft dient die Markierung zum Hinweis auf eine vorbestimmte Höhe der Halteeinrichtung bzw. dessen Haltemittels beim Transport, sofern dieses entsprechend der Markierung befestigt wird. Gemäß einer bevorzugten Ausführungsform weist der Stützholm mehrere, insbesondere farbige Markierungen auf. Nach einer bevorzugten Ausführungsform sind diese mehreren, insbesondere verschieden farbigen Markierungen im Wesentlichen übereinander entlang der beim Transport im wesentlichen senkrechten Längsachse des Stützholms angeordnet. Vorteilhaft erleichtert die Markierung bei gleichzeitiger Verwendung mehrerer Stützholme mit derselben ersten Palette die Höheneinstellung der Haltemittel für insbesondere kippsicheres, horizontales Abstützen der zweiten Palette. Nach einer weiteren bevorzugten Ausführungsform sind diese mehreren insbesondere gleichfarbigen Markierungen mit demselben vorbestimmten Abstand zum ersten Ende des Stützholms angeordnet. Vorteilhaft ist die Erkennbarkeit einer Markierung aus verschiedenen Blickrichtungen verbessert.

Gemäß einer bevorzugten Ausführungsform ist der Transporthilfsvorrichtung eine Hubhilfseinrichtung zugeordnet. Unter einer Hubhilfseinrichtung im Sinne der Erfindung ist eine Einrichtung insbesondere zum Abstützen einer Gewichtskraft aus der zweiten Palette auf einem Hubmittel zu verstehen. Dazu ist die Hubhilfseinrichtung als ein insbesondere metallischer oder faserverstärkter Profilstab ausgebildet, welcher sich unterhalb des Ladebodens durch eine oder mehrere Aussparungen erstreckt. Die Hubhilfseinrichtung ist beim Transport insbesondere unterhalb dem Verbindungsmittel eines Stützholms angeordnet, vorzugsweise unterhalb der Verbindungsmittel zweier Stützholme. Dabei ist die Verbindungseinrichtung als Kraftübertragungsstück und/oder Klammer ausgebildet. Wenn ein Hubmittel in eine Aussparung der ersten Palette eingeführt wird, und in dieser Aussparung kein Verbindungsmittel angeordnet ist, so kommt das Hubmittel unterhalb der Hubhilfseinrichtung zu liegen. Eine Gewichtskraft aus einer zweiten Palette stützt sich so vorteilhaft über Haltemittel, Stützholm, insbesondere als Kraftübertragungsstück oder Klammer ausgebildetes Verbindungsmittel und Hubhilfseinrichtung auf dem Hubmittel ab. Ein Bodenbrett der ersten Palette ist dabei durch diese Gewichtskraft aus einer zweiten Palette vorteilhaft nicht belastet.

Gemäß einer bevorzugten Ausführungsform ist der Transporthilfsvorrichtung eine Traghilfe zugeordnet. Unter einer Traghilfe im Sinne der Erfindung ist eine Einrichtung zu verstehen, welche sich beim Transport insbesondere auf einem oder mehreren Stützkörpern abstützt und mit einer Gewichtskraft aus der zweiten Palette beaufschlagt ist. Gemäß einer bevorzugten Ausführungsform ist die Traghilfe beim Transport durch mehrere Stützkörper verschiedener Stützholme abgestützt, wobei die verschiedenen Stützholme mit derselben ersten Palette verbunden sind. Vorteilhaft kann eine zweite Palette, welche kleiner bemessen ist, als die erste Palette auf der Traghilfe abgestellt werden. Vorteilhaft können zwei zweite Paletten, deren Ladeboden je nur halb so groß ist, wie der Ladeboden der ersten Palette, gemeinsam auf der Traghilfe abgestellt werden. Gemäß einer bevorzugten Ausführungsform weist die Traghilfe zumindest ein drittes Verbindungselement, insbesondere eine Bohrung oder Vorsprung zur Verbindung mit einem Stützkörper auf. Der Stützkörper weist dazu zumindest ein komplementäres viertes Verbindungselement auf. Gemäß einer bevorzugten Ausführungsform weist die Traghilfe zumindest eine Ausnehmung insbesondere zur Gewichtsersparnis auf. Besonders bevorzugt ist die Traghilfe im Wesentlichen als Rahmen ausgebildet.

Die Transporthilfsvorrichtung weist zumindest zwei, vorzugsweise vier, insbesondere faserverstärkte Stützholme mit L-förmigem Querschnitt mit erstem und zweitem Schenkel auf. Die Stützholme erstrecken sich beim Transport entlang einer Senkrechten. Zumindest einer, vorzugsweise beide Schenkel weisen eine Anzahl von Bohrungen (erste Verbindungselemente) auf. Diese Bohrungen sind im Stützholm übereinander und parallel zu dessen Längsachse angeordnet. Vorteilhaft weisen je eine Bohrung des ersten und des zweiten Schenkels denselben vorbestimmten Abstand zum ersten Ende des Stützholms auf. Gemäß einer bevorzugten Ausführungsform weist der faserverstärkte Stützholm einen metallischen Einleger auf, besonders bevorzugt ein profiliertes Stahlblech oder zumindest einen Metallstab. Damit wird vorteilhaft die Tragfähigkeit des Stützholms erhöht.

Die Verbindungsmittel dieser Ausführungsform sind als im Wesentlichen plattenförmige Kraftübertragungsstücke ausgebildet.

Die Kraftübertragungsstücke sind mit einem Schenkel je eines Stützholms verbunden, bevorzugt einstückig ausgebildet. Beim Transport sind die plattenförmigen Kraftübertragungsstücke zwischen Bodenbrett und Ladeboden der ersten Palette angeordnet. Mit Anheben der ersten Palette kommen die Kraftübertragungsstücke je in Kontakt mit einem Bodenbrett dieser Palette. Vorteilhaft wird insbesondere das Gewicht der zweiten Palette über Stützholm und Kraftübertragungsstück in das Bodenbrett der ersten Palette eingeleitet. Gemäß einer bevorzugten Ausführungsform weist das plattenförmige Kraftübertragungsstück einen zweiten Schenkel auf, welcher sich insbesondere rechtwinklig zum ersten Schenkel und im Wesentlichen parallel zum Ladeboden der Palette innerhalb einer ihrer Aussparungen erstreckt. Wenn ein Hubmittel in dieser Aussparung geführt und die erste Palette mit diesem Hubmittel angehoben wird, so hebt das Hubmittel gleichzeitig das Kraftübertragungsstück an. Vorteilhaft ist das Bodenbrett der ersten Palette dabei frei von einer Last aus der zweiten Palette.

Nach einer weiteren bevorzugten Ausführungsform der erfindungsgemäßen Transporthilfsvorrichtung ist der Stützholm als Metallprofil, insbesondere aus Stahlblech ausgebildet. Gemäß einer bevorzugten Ausführungsform ist das Metallprofil gekantet oder tiefgezogen und weist zwei zueinander winklige Profilelemente auf. Beide Profilelemente weisen mehrere insbesondere gestanzte Ausnehmungen (erstes Verbindungselement) auf, welche sich in zumindest zwei Reihen entlang der Längsachse des Metallprofils erstrecken. Mit dem Metallprofil ist als Verbindungsmittel ein Kraftübertragungsstück insbesondere stoffschlüssig verbunden. Das Kraftübertragungsstück erstreckt sich beim Transport in eine Aussparung der ersten Palette und ist bevorzugt entsprechend dem Kraftübertragungsstück der zuvor beschriebenen bevorzugten Ausführungsform ausgebildet. Gemäß einer bevorzugten Ausführungsform weist das Metallprofil als zusätzliches Verbindungsmittel einen Dorn auf, welcher beim Verbinden von Transporthilfsvorrichtung und erster Palette insbesondere in eines ihrer Distanzstücke getrieben wird. Die Stützkörper dieser bevorzugten Ausführungsform sind als L-förmige Tragstücke ausgebildet. Vor Belasten der Halteeinrichtung mit der zweiten Palette werden die zweiten Verbindungselemente eines Tragstücks in die Ausnehmungen des Metallprofils eingesetzt. Vorteilhaft bewirkt das Tragstück eine Versteifung des Metallprofils. Gemäß einer bevorzugten Ausführungsform sind die zweiten Verbindungselemente des Tragstücks als Zungen, Laschen oder Haken ausgebildet, welche beim Transport im Wesentlichen nach unten bzw. in Richtung der ersten Palette weisen. Vorteilhaft wirkt die Gewichtskraft der aufgesetzten zweiten Palette einer Trennung von Tragstück und Metallprofil entgegen.

Nach einer bevorzugen Ausführungsform ist die Halteeinrichtung lösbar an dem Stützholm angebracht. Besonders bevorzugt ist die Halteeinrichtung mittels einer Steckverbindung an dem Stützholm angebracht.

Sofern zwei bis vier Stützholme der erfindungsgemäßen Transporthilfsvorrichtung mit einer ersten Palette verbunden sind, kann das Einsetzen einer zweiten Palette infolge der Passgenauigkeit der Transporthilfsvorrichtung Schwierigkeiten bereiten. Im Alltag des Transportgewerbes sind aus Gründen der Wirtschaftlichkeit aber kurze Zeiträume für den Umgang mit einem zu transportierenden Gut gefordert. So sollte die erfindungsgemäße Transporthilfsvorrichtung auch einen schnellen Umgang ermöglichen.

Nach einer ersten bevorzugten Ausführungsform ist eine erfindungsgemäße Stützeinrichtung vorteilhaft mit zumindest einer Einfädelhilfe ausgestattet, welche insbesondere dazu dient, das Einsetzen einer zweiten Palette in eine Anzahl von Stützholmen, angeordnet um eine erste Palette, zu erleichtern. Die Einfädelhilfe ist zumindest zeitweise mit zumindest einem Stützholm verbunden, insbesondere aufgesteckt. Die Einfädelhilfe weist zumindest eine, vorzugsweise zwei geneigte Flächen auf. Die geneigte Fläche weist beim Transport gegenüber der Senkrechten einen vorbestimmten Winkel auf. Gemäß einer bevorzugten Ausführungsform beträgt der Winkel der geneigten Fläche gegenüber der Senkrechten 0° und 90°, vorzugsweise zwischen 10° und 80°, weiter bevorzugt zwischen 20° und 70°, weiter bevorzugt zwischen 30° und 60°, besonders bevorzugt zwischen 40° und 50°. Vorteilhaft wirkt die geneigte Fläche, indem sie die zweite Palette in Richtung der Innenfläche des Stützholms drängt, entsprechend eines Trichters. Vorzugsweise sind zumindest zwei Einfädelhilfen beim Einsetzen miteinander verbunden, insbesondere mittels eines Stabilisierungsmittels. Besonders bevorzugt ist das Stabilisierungsmittel als Band, Stab, Gurt, Feder oder Seil ausgebildet und erstreckt sich im Wesentlichen parallel zum Ladeboden zwischen zwei Stützholmen. Vorteilhaft wirken zwei mit den Stützholmen und mit dem Stabilisierungsmittel verbundene Einfädelhilfen einer unerwünschten Verlagerung der Stützholme entgegen. Wenn mit einer ersten Palette vier Stützholme verbunden sind und jeder der Stützholme eine Einfädelhilfe trägt, so sind bevorzugt die Einfädelhilfen mit nur drei Stabilisierungsmitteln entlang dreier Kanten des Ladebodens der ersten Palette verbunden und bilden ein unvollständiges Viereck. Die vierte Kante der ersten Palette bleibt frei. Vorteilhaft ist ein Absenken der zweiten Palette ermöglicht, indem der nicht vorhandene Verbindungsstab entlang der vierten, freien Kante dem Absenken des Hubmittels nicht entgegensteht.

Nach einer weiteren bevorzugten Ausführungsform der Einfädelhilfe weist das zweite Ende eines Stützholms zumindest eine geneigte Fläche auf, wie zum zuvor genannten Ausführungsbeispiel beschrieben. Vorteilhaft wirkt die geneigte Fläche, indem sie die zweite Palette in Richtung der Innenfläche des Stützholms drängt, entsprechend eines Trichters. Gemäß einer bevorzugten Ausführungsform weisen mehrere Stützholme um die erste Palette je Innenfläche eine geneigte Fläche auf. Besonders bevorzugt weist ein L-förmig ausgebildeter Stützholm mit zwei Innenflächen je Innenfläche eine geneigte Fläche auf.

Nach einer weiteren bevorzugten Ausführungsform weisen mehrere mit einer ersten Palette verbundenen Stützholme vorbestimmte und verschiedene Längen bzw. Höhen auf. Ein, vorzugsweise zwei Stützholme überragen die Übrigen. Vorteilhaft wirken die längeren Stützholme als Anschlag, gegen welchen die zweite Palette im Wesentlichen horizontal bewegt wird, bevor sie auf einem Stützkörper abgestellt wird. Gemäß einer bevorzugten Ausführungsform sind dabei zumindest zwei Stützholme miteinander verbunden, besonders bevorzugt mittels eines Spannmittels verstrebt, um einer Relativbewegung eines Stützholms bezüglich der ersten Palette entgegenzuwirken.

Nach einer weiteren bevorzugten Ausführungsform ist das Verbindungsmittel als zumindest zweiteilige Klammer ausgebildet, besonders bevorzugt mit beabstandeter Begrenzungsfläche. Vorteilhaft gibt der bewegliche Teil der Klammer unter Kraftbeaufschlagung des Stützholms in begrenztem Umfang nach und lässt ein begrenztes Kippen oder Verlagern des Stützholms zu.

Nach einer weiteren bevorzugten Ausführungsform sind die Verbindungsmittel als Kraftübertragungsstücke ausgebildet. Das Kraftübertragungsstück mit Begrenzungsfläche ist beim Transport und beim Verbinden von Stützholm und erster Palette unterhalb von deren Ladeboden und benachbart zu einem ihrer Distanzstücke angeordnet. Das Kraftübertragungsstück ist mit einem ersten Schenkel des L-förmigen Stützholms verbunden. Die Begrenzungsfläche des Kraftübertragungsstücks weist einen vorbestimmten Abstand zum zweiten Schenkel desselben Stützholms auf. Auch weist die Begrenzungsfläche des Kraftübertragungsstücks nach Anbringen eines Stützholms an der ersten Palette einen vorbestimmten Abstand zu einem Distanzstück, Bodenbrett der ersten Palette und/oder ihrem Ladeboden auf. Gemäß einer bevorzugten Ausführungsform beträgt der vorbestimmte Zuschlag zwischen 1 und 20 mm, besonders bevorzugt zwischen 5 und 15 mm. Gemäß einer bevorzugten Ausführungsform beträgt der Faktor zwischen 1,02 und 1,1. Gemäß einer bevorzugten Ausführungsform stützt sich die untere Begrenzungsfläche des Kraftübertragungsstücks an einem Bodenbrett der ersten Palette ab. Gemäß einer bevorzugten Ausführungsform weist die obere Begrenzungsfläche des Kraftübertragungsstücks gegenüber dem Ladeboden mit einem Winkel zwischen 1° und 15° auf, weiter bevorzugt zwischen 2° und 10°, besonders bevorzugt zwischen 3° und 5°.

Nach einer weiteren bevorzugten Ausführungsform weist die Transporthilfsvorrichtung einen insbesondere prismatischen Steckklotz auf. Dieser Steckklotz wirkt beim Transport insbesondere einer unerwünschten Verlagerung eines Stützholms entgegen. Dazu wird der Steckklotz beim Transport in eine Ausnehmung des Stützholms eingesetzt. Diese Ausnehmung ist im Bereich einer Aussparung der ersten Palette angeordnet. Durch seine Anwesenheit füllt der Steckklotz eine Lücke mit vorbestimmtem Abstand zwischen Verbindungsmittel bzw. Stützholm und der ersten Palette. So liegt der eingesetzte Steckklotz formschlüssig sowohl an Stützholm bzw. Verbindungsmittel und erster Palette an. Dieser Steckklotz ist vorzugsweise keilförmig und/oder mit einem elastischen Werkstoff ausgebildet.

Sofern eine Palette beschädigt oder nicht fachgerecht repariert ist, können einzelne Teile der Palette, insbesondere Abmessungen von Ladeboden, einem Distanzstück und/oder Bodenbrett von Sollmaßen abweichen. Die Transporthilfsvorrichtung sollte diesem Umstand Rechnung tragen.

Nach einer bevorzugten Ausführungsform sind einzelne Abmessungen der Verbindungseinrichtung und/oder Stützeinrichtung der Transporthilfsvorrichtung mit einem vorbestimmten Übermaß hinsichtlich ausgewählter Sollmaße der ersten Palette ausgebildet. Insbesondere ist das vorbestimmte Übermaß hinsichtlich eines Soll-Maßes von Ladeboden, Bodenbrett oder Distanzstück einer Palette. Gemäß einer bevorzugten Ausführungsform beträgt der vorbestimmte Zuschlag, insbesondere zur Breite des Distanzstücks, zwischen 1 und 20 mm, besonders bevorzugt zwischen 5 und 15 mm. Gemäß einer bevorzugten Ausführungsform beträgt der Faktor zwischen 1,02 und 1,1. Nach einer bevorzugten Ausführungsform weist ein Stützholm der Transporthilfsvorrichtung einen L-förmigen Querschnitt mit erstem und zweitem Schenkel auf. Ein Kraftübertragungsstück ist mit dem ersten Schenkel verbunden. Eine Begrenzungsfläche des Kraftübertragungsstücks ist im Wesentlichen parallel zum zweiten Schenkel des Stützholms ausgerichtet und von diesem zweiten Schenkel mit einem vorbestimmten Maß beabstandet.

Nach einer weiteren bevorzugten Ausführungsform sind weitere Begrenzungsflächen des Kraftübertragungsstücks im Wesentlichen parallel zum Ladeboden und/oder einem Bodenbrett ausgerichtet. Gemäß einer bevorzugten Ausführungsform beträgt der vorbestimmte Zuschlag zum Soll-Maß der Aussparung der ersten Palette, in welche sich das Kraftübertragungsstück beim Transport erstreckt zwischen 1 und 20 mm, besonders bevorzugt zwischen 5 und 15 mm. Gemäß einer bevorzugten Ausführungsform beträgt der Faktor zwischen 1,02 und 1,1.

Gemäß einer bevorzugten Ausführungsform sind beim Transport die Lücken zwischen Kraftübertragungsstück und Palettenkörper mit einem Steckklotz gefüllt. Dieser Steckklotz ist vorzugsweise keilförmig und/oder aus einem elastischen Werkstoff ausgebildet.

Nach einer weiteren bevorzugten Ausführungsform sind die Verbindungsmittel als Klammer ausgebildet und weist einen beweglichen, insbesondere federbelasteten Teil mit angeformter Raste auf. Der federbelastete Teil weist einen im wesentlichen plattenförmigen Bereich angrenzend an die Stützeinrichtung und einen von der Stützeinrichtung entfernteren Bereich mit der Raste auf. Die Klammer umgreift insbesondere ein Distanzstück der ersten Palette mit einem Abstand zwischen dem beweglichen Teil und dem Distanzstück. Dabei schnappt die Raste um das Distanzstück und wirkt einer Trennung von Transporthilfsvorrichtung und erster Palette entgegen. Mit insbesondere händischem Betätigen des beweglichen Teils, insbesondere dessen plattenförmigem Bereich, wird die Klammer so weit geöffnet, dass die Raste mit dem Distanzstück nicht mehr wechselwirkt und der Stützholm von der ersten Palette getrennt werden kann.

Bei der erfindungsgemäßen Transporthilfsvorrichtung weist die Stützeinrichtung zwei Stützholme, vorzugsweise vier Stützholme und mindestens eine Stützholmverbindungseinrichtung, vorzugsweise zwei Stützholmverbindungseinrichtungen auf, wobei die Stützholme zur Verbindung mit der Stützholmverbindungseinrichtung ausgebildet sind. Ein Vorteil dieser Ausgestaltung liegt darin, dass die Stabilität gegenüber Rutschvorgängen bei Kurvenfahrten erhöht wird.

Als vorteilhaft hat es sich bei dieser Transporthilfsvorrichtung erwiesen, wenn die Stützholme eine Verbindungsteilaufnahme zur Aufnahme eines Verbindungsteils der Stützholmverbindungseinrichtung aufweisen. Insbesondere kann die Verbindungsteilaufnahme des Stützholmes als eine Öse und das Verbindungsteil der Stützholmverbindungseinrichtung als ein Haken ausgebildet sein. Ein Vorteil dieser Ausgestaltung liegt darin, dass eine schnelle Verbindung ermöglicht wird.

Weiterhin hat es sich bei dieser Transporthilfsvorrichtung als vorteilhaft erwiesen, wenn die Stützholmverbindungseinrichtung als eine Querstange mit zwei Verbindungsteilen ausgebildet ist.

Nach einem weiteren Ausführungsbeispiel kann die Stützholmverbindungseinrichtung an der Unterseite mindestens ein Ladeflächenverbindungselement zur Verbindung mit einer Ladefläche aufweisen. Weiterhin kann das Ladeflächenverbindungselement als ein Vorsprung, vorzugsweise als ein Dorn zur Aufnahme in Aussparungen der Ladefläche, insbesondere zur form- und/oder kraftschlüssigen Aufnahme in Aussparungen der Ladefläche ausgebildet sein. Alternativ und/oder zusätzlich kann das Ladeflächenverbindungselement ein Gummielement zur kraftschlüssigen Verbindung mit der Ladefläche aufweisen. Ein Vorteil dieser Ausgestaltung liegt darin, dass die Stabilität der Verbindung erhöht werden kann.

Nach einem weiteren Ausführungsbeispiel der Transporthilfsvorrichtung ist die Stützholmverbindungseinrichtung als eine Strebe, vorzugsweise als eine im Wesentlichen plattenförmige Strebe ausgebildet, welche sich beim Transport im Wesentlichen in horizontaler Richtung erstreckt.

Der Betrieb einer erfindungsgemäßen Transporthilfsvorrichtung wird an Hand einer Euro-Palette beschrieben, ohne dass die Verwendung der Transporthilfsvorrichtung auf diese Paletten begrenzt wäre.

Zunächst wird eine insbesondere rechteckige erste Palette bereitgestellt. Anschließend werden die Stützholme der Transporthilfsvorrichtung mit den Ecken der ersten Palette verbunden. Die Verbindung erfolgt, je nach Ausführungsform des Verbindungsmittels unter Einführen der Kraftübertragungsstücke in Aussparungen der ersten Palette, Umgreifen von Distanzstücken mittels Klammern und/oder Drängen von Vorsprüngen in den Körper der ersten Palette. Die Stützkörper werden mit derselben Höhe gegenüber dem Ladeboden der ersten Palette angeordnet und gegen unerwünschte Verlagerung gesichert. Bei Bedarf kann die Höheneinstellung der Stützkörper schon vor dem Verbinden der Stützholme mit der ersten Palette geschehen. In bevorzugter Ausführungsform werden Einfädelhilfen auf die Stützholme gesetzt. Eine zweite Palette wird mit einem Hubmittel angehoben und über der ersten Palette positioniert. In bevorzugter Ausführungsform wird die zweite Palette dabei gegen zumindest einen, die übrigen Stützholme überragenden Stützholm bewegt, welcher als Anschlag wirkt. Die zweite Palette wird zwischen die Stützholme der Transporthilfsvorrichtung auf die Stützkörper abgesenkt. Das Hubmittel wird entfernt. Nach einer weiteren Ausgestaltung kann die Transporthilfsvorrichtung zusätzliche Stützkörper aufweisen, die ausgestaltet und angeordnet sind, beim Transport weitere Paletten abzustützen. Insbesondere kann der Stützholm eine Anzahl an Stützkörperverbindungselementaufnahmen aufweisen und können die Stützkörper Stützkörperverbindungselemente aufweisen, um die Stützkörper in variablen Höhen an dem Stützholm anbringen zu können.

In besonderer Ausgestaltung der Stützholme werden diese mit Steckklötzen gesichert und/oder mit einem Spannmittel, insbesondere einem Seil, Gurte, Band, Feder oder Stab gegeneinander verspannt. Vorteilhaft wird mittels Verspannen und Einsetzen von Steckklötzen einer unerwünschten Relativbewegung der Paletten und beteiligten Stützholme begegnet.

In besonderer Ausgestaltung werden zwei Hubhilfseinrichtungen in Aussparungen der ersten Palette geführt und befestigt, wobei in den Aussparungen Verbindungsmittel, insbesondere Kraftübertragungsstücke angeordnet sind.

Nach einem weiteren Ausführungsbeispiel der Transporthilfsvorrichtung kann die Verbindungseinrichtung mindestens eine horizontale Stützfläche aufweisen. In diesem Zusammenhang hat es sich als vorteilhaft erwiesen, wenn die Verbindungseinrichtung zwei horizontale Stützflächen aufweist. Besonders bevorzugt weist die Verbindungseinrichtung eine bogenförmige horizontale Stützfläche auf, die bevorzugt zur Verbindung zweier Enden der zwei horizontalen Stützflächen ausgestaltet und angeordnet ist. Ein Vorteil dieser Ausgestaltungen liegt darin, dass mögliche Belastungen der Stützholme beim Einschieben von Paletten besser vermieden werden können.

Bei der erfindungsgemäßen Transporthilfsvorrichtung weist die Stützholmverbindungseinrichtunq an beiden Enden jeweils einen Endbereich auf, der zur Anlage an die Innenseiten der Stützholme angepasst ist, wobei der Endbereich vorzugsweise quaderförmig ausgebildet ist, wodurch die Stabilität der Stützholmverbindung erhöht werden kann.

Des Weiteren weisen die Endbereiche jeweils ein erstes Verbindungsteil, das vorzugsweise an der nach außen gerichteten Stirnfläche der Endbereiches angeordnet ist, und ein zweites Verbindungsteil, das vorzugsweise parallel zur Längsrichtung der Stützholmverbindungseinrichtung angeordnet ist, auf. Die Stützholme weisen mindestens eine erste Verbindungsteilaufnahme zur Aufnahme des ersten Verbindunqsteils und mindestens eine zweite Verbindunqsteilaufnahme zur Aufnahme des zweiten Verbindunqsteils auf, wodurch die Stabilität der Stützholmverbindung verbessert werden kann.

Außerdem können die erste Verbindungsteilaufnahme als eine erste Aussparung in dem Stützholm, die zweite Verbindungsteilaufnahme als eine zweite Aussparung in dem Stützholm, das erste Verbindungsteil als ein erster formstabiler Streifen zur Durchführung durch die erste Aussparung und das zweite Verbindungsteil als ein zweiter formstabiler Streifen zur Durchführung durch die zweite Aussparung ausgebildet sein. In diesem Zusammenhang hat es sich als vorteilhaft erwiesen, wenn der zweite formstabile Streifen in einem von der Stützholmverbindungseinrichtung beabstandeten Bereich einen Knick oder eine Biegung aufweist.

Weiterhin kann der Stützholm unterseitig eine Bodenplatte aufweisen, die zur Aufnahme der Palette ausgestaltet und angeordnet ist, wodurch die Belastung durch die Paletten besser verteilt werden kann.

Alternativ und/oder zusätzlich kann der Stützholm eine, vorzugsweise eine am Fuße des Stützholmes außenseitig umlaufende, Standunterstützung aufweisen, wodurch vermieden werden kann, dass sich die Belastung durch die Paletten auf die Kanten der Stützholme konzentriert.

Als besonders vorteilhaft hat es sich bei der Transporthilfsvorrichtung erwiesen, wenn mindestens eine der Seitenwände des Stützholmes, vorzugsweise beide Seitenwände des Stützholmes, in ihrem oberen Randbereich aufgeweitet, vorzugsweise nach außen gebogen sind. Ein Vorteil dieser Ausgestaltung liegt darin, dass die Paletten besser auf den Stapel eingeführt werden können.

Bei einem bevorzugten Ausführungsbeispiel weist der Stützholm eine Palettenaufnahme auf, die für ein Einschieben der Paletten ausgestaltet ist, wodurch die Stabilität erhöht werden kann.

Bevorzugt sind die Abmessungen der Stützholme an die Abmessungen einer Europalette oder an die Abmessungen einer US-Palette angepasst.

Weitere Vorteile, Merkmale und Anwendungsmöglichkeiten der vorliegenden Erfindung ergeben sich aus der nachfolgenden Beschreibung in Zusammenhang mit den Figuren. Es zeigen:
- Fig. 1: eine Aufsicht und eine Vorderansicht eines Stützholms,
- Fig. 2: eine perspektivische Ansicht einer Haltmanschette (nicht Teil der Erfindung),
- Fig. 3: eine perspektivische Ansicht eines Stützholms,
- Fig. 4: eine Vorderansicht und Seitenansicht eines Stützholms,
- Fig. 5: drei Risse einer Haltmanschette (nicht Teil der Erfindung),
- Fig. 6: eine Vorderansicht und eine Aufsicht auf einen Stützholm,
- Fig. 7: Aufsicht und Vorderansicht eines Stützholms,
- Fig. 8: Seitenansicht und Vorderansicht eines Stützholms,
- Fig. 9: Vorderansicht und Seitenansicht eines zu Fig.8 symmetrischen Stützholms,
- Fig. 10: eine perspektivische Ansicht eines Stützholms mit Haltemanschette und Kraftübertragungsstück (nicht Teil der Erfindung),
- Fig. 11: eine Vorderansicht und Seitenansicht eines Stützholms mit eingesetztem Steckklotz,
- Fig. 12: eine Hubhilfseinrichtung, unterhalb des Ladebodens einer Palette angeordnet,
- Fig. 13: schematisch eine erste Palette mit Hubhilfseinrichtung, zwei verspannten Stützholmen und aufgesetzter zweiter Palette,
- Fig. 14: eine perspektivische Ansicht einer weiteren Ausführungsform eines Stützholms mit gelenkig verbundenen Schenkeln (nicht Teil der Erfindung),
- Fig. 15: eine Seitenansicht und Aufsicht des Stützholms gemäß Fig. 14 (nicht Teil der Erfindung),
- Fig. 16: eine Traghilfe zum Aufsetzen kleinerer zweiter Paletten (nicht Teil der Erfindung),
- Fig. 17: einen in einem Stützholm kulissengeführten Mechanismus mit ersten und zweiten Verbindungselementen (nicht Teil der Erfindung),
- Fig. 18: den L-förmigen Querschnitt eines Stützholms mit verschiedenen Einlegern,
- Fig. 19: einen Ausschnitt eines Stützholms mit einem besonderen Verriegelungsmechanismus mit ersten und zweiten Verriegelungselementen (nicht Teil der Erfindung),
- Fig. 20: einen Schnitt durch eine bevorzugte Ausführungsform eines Stützholms mit Haltemanschette (nicht Teil der Erfindung),
- Fig. 21: einen Schnitt durch einen Stützholm mit zwei Haltemanschette gemäß einer weitere bevorzugte Ausführungsform (nicht Teil der Erfindung),
- Fig. 22: eine weitere bevorzugte Ausführungsform eines Stützholms mit Tragstück (nicht Teil der Erfindung),
- Fig. 23: eine Ausführungsform einer Transporthilfsvorrichtung mit zwei Stützholmen und einer Stützholmverbindungseinrichtung im unverbundenen Zustand (nicht Teil der Erfindung),
- Fig. 24: die Ausführungsform der Transporthilfsvorrichtung aus der Fig. 23 im verbundenen Zustand (nicht Teil der Erfindung),
- Fig. 25: die Ausführungsform der Transporthilfsvorrichtung aus der Fig. 23 mit einem Hubmittel (nicht Teil der Erfindung),
- Fig. 26: die Ausführungsform der Transporthilfsvorrichtung aus der Fig. 23 in einem Zustand, bei dem die Stützholmverbindungseinrichtung mit einer Ladefläche verbunden ist (nicht Teil der Erfindung),
- Fig. 27: eine erste Ausführungsform der Stützholmverbindungseinrichtung (nicht Teil der Erfindung),
- Fig. 28: eine zweite Ausführungsform der Stützholmverbindungseinrichtung (nicht Teil der Erfindung),
- Fig. 29: eine dritte Ausführungsform der Stützholmverbindungseinrichtung (nicht Teil der Erfindung),
- Fig. 30: eine weitere Ausführungsform der Transporthilfsvorrichtung mit einem Stützungsteil (nicht Teil der Erfindung),
- Fig. 31: die Ausführungsform der Transporthilfsvorrichtung aus Fig. 30 beim Zusammenbau (nicht Teil der Erfindung),
- Fig. 32: eine perspektivische Darstellung einer weiteren bevorzugten Ausführungsform der Transporthilfsvorrichtung,
- Fig. 33: eine Unteransicht der Transporthilfsvorrichtung aus Fig. 32,
- Fig. 34: eine Querschnittsdarstellung der Transporthilfsvorrichtung aus Fig. 32,
- Fig. 35: eine perspektivische Darstellung eines Stützholms der Transporthilfsvorrichtung aus Fig. 32,
- Fig. 36: eine weitere perspektivische Darstellung eines Stützholms der Transporthilfsvorrichtung aus Fig. 32,
- Fig. 37: ein weiteres Ausführungsbeispiel für einen Stützholm mit einer rechtsseitig angeordneten Verbindungseinrichtung,
- Fig. 38: ein dem Ausführungsbeispiel der Fig. 37 entsprechender Stützholm mit einer linksseitig angeordneten Verbindungseinrichtung,
- Fig. 39: ein weiteres Ausführungsbeispiel für einen Stützholm mit einer rechtsseitig angeordneten Verbindungseinrichtung,
- Fig. 40: ein dem Ausführungsbeispiel der Fig. 39 entsprechender Stützholm mit einer linksseitig angeordneten Verbindungseinrichtung,
- Fig. 41: eine Draufsicht auf ein weiteres Ausführungsbeispiel eines Stützholms mit einer rechtsseitig angeordneten Verbindungseinrichtung,
- Fig. 42: eine Draufsicht auf einen dem Ausführungsbeispiel der Fig. 41 entsprechenden Stützholm mit einer linksseitig angeordneten Verbindungseinrichtung,
- Fig. 43: ein weiteres Ausführungsbeispiel für einen Stützholm mit einer rechtsseitig angeordneten Verbindungseinrichtung,
- Fig. 44: ein dem Ausführungsbeispiel der Fig. 43 entsprechender Stützholm mit einer linksseitig angeordneten Verbindungseinrichtung,
- Fig. 45: ein weiteres Ausführungsbeispiel für einen Stützholm mit einer rechtsseitig angeordneten Verbindungseinrichtung,
- Fig. 46: ein dem Ausführungsbeispiel der Fig. 45 entsprechender Stützholm mit einer linksseitig angeordneten Verbindungseinrichtung,
- Fig. 47: eine Draufsicht auf ein weiteres Ausführungsbeispiel eines Stützholms mit einer rechtsseitig angeordneten Verbindungseinrichtung,
- Fig. 48: eine Draufsicht auf einen dem Ausführungsbeispiel der Fig. 47 entsprechenden Stützholm mit einer linksseitig angeordneten Verbindungseinrichtung,
- Fig. 49: eine Vorderansicht eines Stützholmes mit Bodenplatte nach einem weiteren Ausführungsbeispiel,
- Fig. 50: eine Seitenansicht des Stützholmes nach dem Ausführungsbeispiel der Fig. 49,
- Fig. 51: eine Draufsicht auf den Stützholm nach dem Ausführungsbeispiel der Fig. 49,
- Fig. 52: eine perspektivische dreidimensionale Darstellung des Stützholmes nach dem Ausführungsbeispiel der Fig. 49,
- Fig. 53: eine Vorderansicht eines Stützholmes ohne Bodenplatte nach einem weiteren Ausführungsbeispiel,
- Fig. 54: eine Seitenansicht des Stützholmes nach dem Ausführungsbeispiel der Fig. 53,
- Fig. 55: eine Draufsicht auf den Stützholm nach dem Ausführungsbeispiel der Fig. 53,
- Fig. 56: eine perspektivische dreidimensionale Darstellung des Stützholmes nach dem Ausführungsbeispiel der Fig. 53,
- Fig. 57: eine schematische Darstellung der Verbindung zweier Stützholme nach dem Ausführungsbeispiel der Fig. 49 mittels Stützholmverbindungseinrichtung,
- Fig. 58: eine perspektivische dreidimensionale Darstellung der Stützholm-Verbindungseinrichtung nach dem Ausführungsbeispiel der Fig. 57,
- Fig. 59: eine vergrößerte Darstellung eines Verbindungsteils aus der Fig. 58,
- Fig. 60: eine schematische Darstellung zu einem Verbindungsverfahren eines eine Bodenplatte aufweisenden Stützholmes mit einer Palette,
- Fig. 61: eine Vorderansicht des Stützholmes nach dem Ausführungsbeispiel der Fig. 60,
- Fig. 62: eine Seitenansicht des Stützholmes nach dem Ausführungsbeispiel der Fig. 60,
- Fig. 63: eine Draufsicht auf den Stützholm nach dem Ausführungsbeispiel der Fig. 60,
- Fig. 64: eine schematische Darstellung zu einem Verbindungsverfahren eines keine Bodenplatte aufweisenden Stützholmes mit einer Palette,
- Fig. 65: eine Vorderansicht des Stützholmes nach dem Ausführungsbeispiel der Fig. 64,
- Fig. 66: eine Seitenansicht des Stützholmes nach dem Ausführungsbeispiel der Fig. 64,
- Fig. 67: eine Draufsicht auf den Stützholm nach dem Ausführungsbeispiel der Fig. 64,
- Fig. 68: eine Seitenansicht eines eine Bodenplatte aufweisenden Stützholmes mit einer Palette nach einem weiteren Ausführungsbeispiel,
- Fig. 69: eine weitere Seitenansicht des Stützholmes nach dem Ausführungsbeispiel der Fig. 68 ohne Palette,
- Fig. 70: eine Draufsicht auf den Stützholm nach dem Ausführungsbeispiel der Fig. 68 ohne Palette,
- Fig. 71: eine Seitenansicht eines keine Bodenplatte aufweisenden Stützholmes mit einer Palette nach einem weiteren Ausführungsbeispiel,
- Fig. 72: eine weitere Seitenansicht des Stützholmes nach dem Ausführungsbeispiel der Fig. 71 ohne Palette und
- Fig. 73: eine Draufsicht auf den Stützholm nach dem Ausführungsbeispiel der Fig. 71 ohne Palette.

Figur 1 zeigt einen Stützholm 3 mit angeformtem Verbindungsmittel 4, hier ausgeführt als Kraftübertragungsstück. Der Stützholm 3 ist gemäß dem ersten bevorzugten Ausführungsbeispiel aus einem faserverstärkten Kunststoff gefertigt. Der Querschnitt des Stützholms 3 ist L-förmig ausgebildet. Das Kraftübertragungsstück 4 ist vorgesehen, beim Verbinden in einer Aussparung der ersten Palette eingeführt zu werden. Der Stützholm 3 weist eine Bodenplatte 12 auf. Weiter weist der Stützholm 3 eine Ausnehmung 11 zum Anschlag eines nicht dargestellten Spannmittels auf, welches der Verbindung mit einem weiteren Stützholm dient. Vorteilhaft kann ein Spanngurt durch diese Ausnehmung 11 geführt werden. Der Stützholm 3 weist weiter mehrere Reihen erster Verbindungselemente 10, 10a auf, hier ausgebildet als Bohrungen. Der Stützholm 3 mit angeformtem Verbindungsmittel 4 ist ausgebildet, ein Distanzstück der ersten Palette zu umgreifen. Dabei ist der Abstand zwischen der Innenfläche 3a des Stützholms 3 und dem senkrechten Schenkel 4a des Verbindungsmittels 4 größer bemessen (Übermaß) als die Breite des Distanzstücks. Vorteilhaft kann diese Ausführungsform der Stützeinrichtung auch ein zu breites Distanzstück aufnehmen. Weiter gestattet das Übermaß eine begrenzte Relativbewegung zwischen erster Palette und Stützholm. So wird insbesondere das Einsetzen der zweiten Palette vereinfacht.

Figur 2 ist nicht Teil der Erfindung. Figur 3 zeigt eine vereinfachte perspektivische Innenansicht des Stützholms 3 gemäß Figur 1. Angeformt an den Stützholm 3 sind Bodenplatte 12 und Verbindungsmittel 4. Ebenfalls markiert sind Innenfläche 3a des Stützholms 3 sowie die dazu parallele Begrenzungsfläche 4a des Verbindungsmittels 4. Der Abstand zwischen Innenfläche 3a und Begrenzungsfläche 4a ist so gewählt, dass ein Distanzstück der ersten Palette vom Verbindungsmittel 4 mit vorbestimmtem Abstand umgriffen wird. Der Ladeboden der ersten Palette erstreckt sich oberhalb der horizontalen Fläche 4b des Verbindungsmittels 4. Das Bodenbrett der Palette erstreckt sich durch die Lücke zwischen Verbindungsmittel 4 und Bodenplatte 12. Das Verbindungsmittel 4 wird beim Verbinden von Stützholm 3 und erster Palette in eine ihrer Aussparungen eingeführt.

Figur 4 zeigt Ansichten eines zu Figur 1 spiegelsymmetrischen Stützholms 3 mit angeformtem Verbindungsmittel 4. In der linken Darstellung erkennbar ist die Lücke zwischen Bodenplatte 12 und Verbindungsmittel 4, durch welche ein Bodenbrett der ersten Palette geführt wird.

Figur 5 ist nicht Teil der Erfindung.

Figur 6 zeigt eine spiegelsymmetrische gegenüber der Ausführung nach Figur 1 vereinfachte Ausführungsform des Stützholms 3 mit angeformtem Verbindungsmittel 4 ohne Ausnehmung für ein Spannmittel. Der Stützholm 3 mit angeformtem Verbindungsmittel 4 der Figur 7 ist spiegelsymmetrisch zu Figur 6 ausgebildet. Der Stützholm 3 mit angeformtem Verbindungsmittel 4 der Figur 8 entspricht abgesehen von der fehlenden Ausnehmung für Spannmittel im Wesentlichen der Ausführungsform gemäß Figur 4. Der Stützholm 3 mit angeformtem Verbindungsmittel 4 der Figur 9 ist spiegelsymmetrisch zur Ausführung nach Figur 8 ausgebildet.

Figur 10 ist nicht Teil der Erfindung.

Figur 11 zeigt einen Stützholm 3 mit angeformtem Verbindungsmittel 4. Dargestellt ist auch der Steckklotz 18, welcher zwischen die Begrenzungsfläche 4a des Verbindungsmittels 4 und das Distanzstück der nicht dargestellten ersten Palette innerhalb einer ihrer Aussparungen eingesetzt ist. Der Steckklotz 18 wirkt einer für das Einsetzen der zweiten Palette vorteilhaften Relativbewegung zwischen Stützholm 3 und nicht dargestellter erster Palette entgegen, insbesondere beim Transport. Gemäß einer bevorzugten Ausführungsform weist die Begrenzungsfläche 4a einen Vorsprung auf, welcher in eine Nut des Steckklotzes 18 eingreift und einer unerwünschten Verlagerung des Steckklotzes 18 beim Transport entgegenwirkt.

Figur 12 zeigt eine Palette 20 mit Ladeboden 21, Distanzstück 22 und Bodenbrett 23. Unterhalb des Ladebodens 21 und durch Aussparungen 24 der Palette 20 ist die Hubhilfseinrichtung 19 geführt. Gemäß einer bevorzugten Ausführungsform ist die Hubhilfseinrichtung 19 aus einem faserverstärkten Kunststoff oder einem Metallprofil gefertigt. Innerhalb der Aussparungen der Palette 20 greift die Hubhilfseinrichtung 19 unter die horizontale Stützfläche 4b des nicht dargestellten Verbindungsmittels 4. Wenn ein Hubmittel in die Aussparung 24 geführt und die Palette angehoben wird, ist der nicht dargestellte Stützholm 3 über die horizontale Stützfläche 4b und die Hubhilfseinrichtung 19 auf dem Hubmittel abgestützt. Vorteilhaft ist das Bodenbrett 23 dabei nicht Teil des Kraftflusses.

Figur 13 zeigt eine Anordnung mit einer ersten Palette 20, einer zweiten Palette 25, Transporthilfsvorrichtung 1, sowie Spannmittel 26, hier ausgebildet als Spanngurt. Die mit den Stützholmen 3 einstückig ausgebildeten Verbindungsmittel 4 umgreifen die Distanzstücke 22 der ersten Palette 20. Unterhalb des Ladebodens ist die Hubhilfseinrichtung 19 angeordnet. Die Haltmanschetten 16, 16a, die nicht Teil der Erfindung sind, sind mit demselben Abstand zum Ladeboden 21 der ersten Palette 20 angeordnet. Auf den Stützflächen 17, 17a der Haltemanschetten 16, 16a ruht die zweite Palette 25. Gegen beim Transport unerwünschter Relativbewegung sind die Stützholme 3 mittels des Spanngurts 26 gesichert. Der Spanngurt 26 läuft auch um zwei weitere, in dieser Ansicht nicht dargestellten Stützholme. Die Stützholme 3, 3a erstrecken sich über die Stützelemente 17, 17a hinaus und liegen an der zweiten Palette 25, insbesondere an deren Distanzstücken an. So wirken die verspannten Stützholme 3 einer unerwünschten horizontalen Verlagerung der zweiten Palette 25 vorteilhaft entgegen.

Figur 14 ist nicht Teil der Erfindung.

Figur 15 ist nicht Teil der Erfindung.

Figur 16 ist nicht Teil der Erfindung.

Figur 17 ist nicht Teil der Erfindung.

Figur 18 zeigt einen L-förmigen Querschnitt eines Stützholms 3. Der Stützholm 3 weist einen faserverstärkten Kunststoff mit verschiedenen Einlegern 32, 32a, 32b, 32c auf. Diese sind vorzugsweise metallisch ausgebildet, besonders bevorzugt aus Stahl oder Aluminium. Diese Einleger 32, 32a, 32b, 32c dienen der Erhöhung der Tragkraft des Stützholms 3 und werden bei Herstellung des Stützholms 3 in das Spritzgusswerkzeug eingelegt. Einleger 32 ist als Metallrohr, Einleger 32a als Metallstab, Einleger 32b als gekantetes Metallblech und Einleger 32c als tiefgezogenes Stahlblech ausgebildet. Die beiden letzteren Einleger 32b, 32c weisen vorzugsweise erste Verbindungselemente mit erhöhter Belastbarkeit auf, vorzugsweise als Ausnehmungen, Bohrungen oder Ausstanzungen ausgebildet.

Figur 19 ist nicht Teil der Erfindung.

Figur 20 ist nicht Teil der Erfindung.

Figur 21 ist nicht Teil der Erfindung.

Figur 22 ist nicht Teil der Erfindung.

Fig. 23 ist nicht Teil der Erfindung.

Fig. 24 ist nicht Teil der Erfindung.

Fig. 25 ist nicht Teil der Erfindung.

Fig. 26 ist nicht Teil der Erfindung.

Fig. 27 ist nicht Teil der Erfindung.

Fig. 28 ist nicht Teil der Erfindung.

Fig. 29 ist nicht Teil der Erfindung.

Fig. 30 und Fig. 31 sind nicht Teil der Erfindung.

Fig. 32 zeigt eine perspektivische Darstellung einer weiteren bevorzugten Ausführungsform der Transporthilfsvorrichtung. Fig. 33 zeigt eine Unteransicht dieser Transporthilfsvorrichtung und Fig. 34 zeigt eine Querschnittsdarstellung dieser Transporthilfsvorrichtung. Bevorzugt weist diese Transporthilfsvorrichtung vier Stützholme 3 mit Verbindungsaufnahmeteilen 34 auf, wobei die Verbindungsaufnahmeteile 34 zur Aufnahme einer Stützholmverbindungseinrichtung 33 ausgebildet sind, die z. B. als eine Querstange mit zwei Verbindungsteilen ausgebildet sein kann. Die Figuren 35 und 36 zeigen perspektivische Darstellungen eines Stützholms 3 dieser Transporthilfsvorrichtung, wobei der Stützholm 3 in diesem Beispiel vier an seiner Außenseite angebrachte Verbindungsaufnahmeteile 34 und zwei an seiner Innenseite angebrachte, bevorzugt lösbar angebrachte Halteeinrichtungen 5 aufweist.

Die Figuren 37 und 38 zeigen ein weiteres Ausführungsbeispiel für einen Stützholm 3 mit einer rechtsseitig bzw. einer linksseitig angeordneten Verbindungseinrichtung, die mindestens eine horizontale Stützfläche 4b aufweist. Bevorzugt weist die horizontale Stützfläche 4b eine Höhe von ungefähr 21 mm auf.

Weiterhin zeigen die Figuren 39 und 40 noch ein weiteres Ausführungsbeispiel für einen Stützholm 3 mit einer rechtsseitig bzw. einer linksseitig angeordneten Verbindungseinrichtung, die mindestens eine horizontale Stützfläche 4b aufweist.

Die Figuren 41 und 42 zeigen Draufsichten auf ein weiteres Ausführungsbeispiel für einen Stützholm 3 mit einer rechtsseitig bzw. einer linksseitig angeordneten Verbindungseinrichtung, die zwei horizontale Stützflächen 4b, 4d und eine bogenförmige Stützfläche 4c aufweist. Bevorzugt steht die erste horizontale Stützfläche 4b in einem Winkel von ungefähr 90° von dem Stützholm 3 ab, während die zweite horizontale Stützfläche 4d in einer horizontalen Richtung entlang des Stützholmes ausgebildet ist. Die bogenförmige Stützfläche 4c verbindet die zwei Enden der zwei horizontalen Stützflächen 4b, 4d. Vorzugsweise ist die bogenförmige Stützfläche 4c angeschrägt ausgestaltet, wodurch ein leichteres Einfügen der Paletten ermöglicht wird. Bevorzugt weist für dieses Ausführungsbeispiel die erste horizontale Stützfläche 4b eine Länge von ungefähr 300 mm auf und weist die zweite horizontale Stützfläche 4d eine Länge von ungefähr 310 mm auf.

Die Figuren 43 und 44 zeigen noch ein weiteres Ausführungsbeispiel für einen Stützholm 3 mit einer rechtsseitig bzw. einer linksseitig angeordneten Verbindungseinrichtung, die mindestens eine horizontale Stützfläche 4b aufweist.

Weiterhin zeigen die Figuren 45 und 46 noch ein weiteres Ausführungsbeispiel für einen Stützholm 3 mit einer rechtsseitig bzw. einer linksseitig angeordneten Verbindungseinrichtung, die mindestens eine horizontale Stützfläche 4b aufweist.

Die Figuren 47 und 48 zeigen Draufsichten auf ein weiteres Ausführungsbeispiel für einen Stützholm 3 mit einer rechtsseitig bzw. einer linksseitig angeordneten Verbindungseinrichtung, die zwei horizontale Stützflächen 4b, 4d aufweist. Bevorzugt steht die erste horizontale Stützfläche 4b in einem Winkel von ungefähr 90° von dem Stützholm 3 ab, während die zweite horizontale Stützfläche 4d in einer horizontalen Richtung entlang des Stützholmes ausgebildet ist. Bevorzugt weist für dieses Ausführungsbeispiel die erste horizontale Stützfläche 4b eine Länge von ungefähr 285 mm auf und weist die zweite horizontale Stützfläche 4d eine Länge von ungefähr 310 mm auf. Vorzugsweise weisen die Stützholme 3 eine Wandstärke von weniger als 22 mm auf. Weiterhin vorzugsweise weisen die Stützholme 3 eine Höhe von ungefähr 1,3 m auf.

Die Figuren 49 bis 52 zeigen ein weiteres Ausführungsbeispiel für einen eine Bodenplatte 12 aufweisenden Stützholm 3 mit einem oberen Randabschnitt 47, der zur besseren Einführung der Paletten beim Stapeln aufgeweitet ist, wobei die Fig. 49 eine Vorderansicht dieses Stützholmes 3, die Fig. 50 eine Seitenansicht dieses Stützholmes 3, die Fig. 51 eine Draufsicht auf diesen Stützholm 3 und die Fig. 52 eine perspektivische Darstellung dieses Stützholmes 3 zeigt und zur Vermeidung von Wiederholungen für die in den vorstehenden Ausführungsbeispielen besprochenen Merkmale Bezug auf die entsprechenden Beschreibungsteile genommen wird. Vorzugsweise weist der obere Randabschnitt 47 eine Höhe von ungefähr 50 mm auf.

Die Figuren 53 bis 56 zeigen ein weiteres Ausführungsbeispiel für einen keine Bodenplatte aufweisenden Stützholm 3 mit einem oberen Randabschnitt 47, der zur besseren Einführung der Paletten beim Stapeln aufgeweitet ist, wobei die Fig. 53 eine Vorderansicht dieses Stützholmes 3, die Fig. 54 eine Seitenansicht dieses Stützholmes 3, die Fig. 55 eine Draufsicht auf diesen Stützholm 3 und die Fig. 56 eine perspektivische Darstellung dieses Stützholmes 3 zeigt und zur Vermeidung von Wiederholungen für die in den vorstehenden Ausführungsbeispielen besprochenen Merkmale Bezug auf die entsprechenden Beschreibungsteile genommen wird. Wie aus den Figuren 53 bis 56 zu erkennen ist, weist dieser Stützholm 3 an seinem Fußbereich eine, vorzugsweise außenseitig angeordnete, Standunterstützung 45 auf, wodurch die durch das Gewicht der Paletten hervorgerufene Kraft besser auf dem Boden verteilt und eine Überbelastung der unteren Kanten des Stützholmes 3 vermieden werden kann.

Die Figuren 57 bis 59 zeigen ein erfindungsgemäßes Ausführungsbeispiel für eine Verbindung zweier Stützholme, wobei die Fig. 58 eine perspektivische Darstellung der Stützholmverbindungseinrichtung 33a mit einem ersten Verbindungsteil 35a und einem zweiten Verbindungsteil 35b, die Fig. 59 ein Detail zu dem zweiten Verbindungsteil 35b und die Fig. 57 die Verbindung zweier Stützholme 3 mittels der Stützholmverbindungseinrichtung 33a zeigt und zur Vermeidung von Wiederholungen für die in den vorstehenden Ausführungsbeispielen besprochenen Merkmale Bezug auf die entsprechenden Beschreibungsteile genommen wird. Wie aus den Figuren 57 bis 59 zu erkennen ist, weist die Stützholmverbindungseinrichtung 33a längsseitig an ihren äußeren Enden zwei Endbereiche 44 mit einem ersten Verbindungsteil 35a und einem zweiten Verbindungsteil 35b auf. Zur Verbindung der Stützholme 3 wird das erste Verbindungsteil 35a in eine erste Verbindungsteilaufnahme 34a und das zweite Verbindungsteil 35b in eine zweite Verbindungsteilaufnahme 34b eingefügt. Die Endbereiche 44 sind zur Anlage an die Stützholme 3 ausgestaltet, wobei das erste Verbindungsteil 35a und das zweite Verbindungsteil 35b an verschiedenen Anlageflächen der Endbereiche 44 angeordnet sind.

Die Figuren 60 bis 63 zeigen ein weiteres Ausführungsbeispiel für die Halterung der Paletten 20 mit eine Bodenplatte 12 aufweisenden Stützholmen 3, wobei die Fig. 60 eine perspektivische Darstellung des Stützholmes 3 mit der Palette 20, die Fig. 61 eine Vorderansicht des Stützholmes 3, die Fig. 62 eine Seitenansicht des Stützholmes 3 und die Fig. 63 eine Draufsicht auf den Stützholm 3 zeigt und zur Vermeidung von Wiederholungen für die in den vorstehenden Ausführungsbeispielen besprochenen Merkmale Bezug auf die entsprechenden Beschreibungsteile genommen wird. Wie aus den Figuren 60 bis 63 zu erkennen ist, weist der Stützholm 3 eine Palettenaufnahme 46 auf, in welche die Palette 20 zur Halterung eingebracht werden kann. Vorzugsweise weist die Palettenaufnahme 46 ein Palettenaufnahmeoberteil 48, vorzugsweise zwei oder mehrere Palettenaufnahmeoberteile 48, und ein Palettenaufnahmeunterteil 49 auf, zwischen denen die Palette eingebracht werden kann. Vorzugsweise sind die beiden Palettenaufnahmeoberteile 48 mit einem an die Breite eines Ladebretts angepassten Abstand angeordnet, so dass ein Ladebrett 20a der Palette 20 zwischen den auf einem Ladebrettträger 20b aufliegenden Palettenaufnahmeoberteilen 48 eingebracht werden kann.

Die Figuren 64 bis 67 zeigen ein weiteres Ausführungsbeispiel für die Halterung der Palette 20 mit einer Standunterstützung 45 und keine Bodenplatte aufweisenden Stützholmen 3, wobei die Fig. 64 eine perspektivische Darstellung des Stützholmes 3 mit der Palette 20, die Fig. 65 eine Vorderansicht des Stützholmes 3, die Fig. 66 eine Seitenansicht des Stützholmes 3 und die Fig. 67 eine Draufsicht auf den Stützholm 3 zeigt und zur Vermeidung von Wiederholungen für die in den vorstehenden Ausführungsbeispielen besprochenen Merkmale Bezug auf die entsprechenden Beschreibungsteile genommen wird.

Die Figuren 68 bis 70 zeigen ein weiteres Ausführungsbeispiel eines eine Bodenplatte 12 aufweisenden Stützholmes 3, der nicht an die Abmessungen von Europaletten, sondern an die Abmessungen von US-Paletten angepasst ist, wobei die Fig. 68 eine Vorderansicht dieses Stützholmes 3 mit einer Palette, die Fig. 69 eine Seitenansicht dieses Stützholmes 3 und die Fig. 70 eine Draufsicht auf diesen Stützholm 3 zeigt und zur Vermeidung von Wiederholungen für die in den vorstehenden Ausführungsbeispielen besprochenen Merkmale Bezug auf die entsprechenden Beschreibungsteile genommen wird.

Die Figuren 71 bis 73 zeigen ein weiteres Ausführungsbeispiel eines keine Bodenplatte aufweisenden Stützholmes 3, der nicht an die Abmessungen von Europaletten, sondern an die Abmessungen von US-Paletten angepasst ist, wobei die Fig. 71 eine Vorderansicht dieses Stützholmes 3 mit einer Palette, die Fig. 72 eine Seitenansicht dieses Stützholmes 3 und die Fig. 73 eine Draufsicht auf diesen Stützholm 3 zeigt und zur Vermeidung von Wiederholungen für die in den vorstehenden Ausführungsbeispielen besprochenen Merkmale Bezug auf die entsprechenden Beschreibungsteile genommen wird.

### Bezugszeichenliste

- 1: Transporthilfsvorrichtung
- 3: Stützholm
- 3a: Innenfläche des Stützholms
- 4: Verbindungseinrichtung
- 4a: Begrenzungsfläche der Verbindungseinrichtung
- 4b: erste horizontale Stützfläche
- 4c: bogenförmige Stützfläche
- 4d: zweite horizontale Stützfläche
- 5, 5a: Halteeinrichtung
- 10, 10a: erstes Verbindungselement
- 11: Ausnehmung
- 12: Bodenplatte
- 13, 13a: zweites Verbindungselement
- 14: Schacht der Halteeinrichtung
- 15: Strebe
- 16, 16a: Halteeinrichtung
- 17, 17a: Stützfläche der Halteeinrichtung
- 18: Steckklotz
- 19: Hubhilfseinrichtung
- 20: erste Palette
- 20a: Ladebrett
- 20b: Ladebrettträger
- 21: Ladeboden der ersten Palette
- 22: Distanzstück
- 23: Bodenbrett
- 24: Aussparung
- 25: zweite Palette
- 26: Spannmittel
- 27: Scharnier
- 28: Traghilfe
- 29: Verbindungselement
- 30: Schieber
- 31: Kulissen des Stützholms
- 32: Einleger, Metallrohr
- 32a: Einleger, Metallstab
- 32b: Einleger, gekantetes Metallblech
- 32c: Einleger, tiefgezogenes Stahlblech
- 33,33a: Stützholmverbindungseinrichtung
- 34: Verbindungsteilaufnahme des Stützholms
34a erste Verbindungsteilaufnahme
34b zweite Verbindungsteilaufnahme
- 35: Verbindungsteil der Stützholmverbindungseinrichtung
- 35a: erstes Verbindungsteil
- 35b: zweites Verbindungsteil
- 36: Ladeflächenverbindungselement
- 37: Ladefläche
- 38: Hubmittel
- 39: längsseitige Aussparung
- 40: längsseitige Öffnung
- 41: Verbindungsteil
- 42: Aufnahme
- 43: Stützungsteil
- 44: Endbereich
- 45: Standunterstützung
- 46: Palettenaufnahme
- 47: Randabschnitt
- 48: Palettenaufnahmeoberteil
- 49: Palettenaufnahmeunterteil

## Patentansprüche

1. Transporthilfsvorrichtung (1), insbesondere für Paletten (20, 25), wobei die Paletten (20, 25) einen beim Transport im Wesentlichen horizontal ausgerichteten Ladeboden (21) aufweisen, umfassend eine Stützeinrichtung, welche sich beim Transport im Wesentlichen in vertikaler Richtung erstreckt und zwei oder mehr Stützholme (3), insbesondere vier Stützholme (3) aufweist, die als L-Träger mit Innenseiten ausgebildet sind; eine Verbindungseinrichtung (4, 4a, 4b), welche diese Stützeinrichtung mit wenigstens einer ersten, insbesondere unteren Palette (20) verbindet, und eine Halteeinrichtung (5, 5a, 16, 16a), welche mit dieser Stützeinrichtung verbunden ist und dafür vorgesehen ist, wenigstens eine zweite Palette (25) im vertikalen Abstand zu dieser wenigstens einen ersten Palette (20) zu halten, wobei
die Transporthilfsvorrichtung (1) mindestens eine Stützholmverbindungseinrichtung (33, 33a) aufweist und die Stützholme (3) zur Verbindung mit der Stützholmverbindungseinrichtung (33, 33a) ausgebildet sind, wobei die Stützholmverbindungseinrichtung (33, 33a) zwei Enden mit jeweils einem Endbereich (44) aufweist, der zur Anlage an die Innenseiten der Stützholme (3) angepasst ist,
wobei die Endbereiche (44) jeweils ein erstes Verbindungsteil (35a) und ein zweites Verbindungsteil (35b) aufweisen und wobei die Stützholme (3) mindestens eine erste Verbindungsteilaufnahme (34a) zur Aufnahme des ersten Verbindungsteils (35a) und mindestens eine zweite Verbindungsteilaufnahme (34b) zur Aufnahme des zweiten Verbindungsteils (35b) aufweisen,
**dadurch gekennzeichnet, dass** das erste Verbindungsteil (35a) und das zweite Verbindungsteil (35b) an verschiedenen Anlageflächen der Endbereiche 44 angeordnet sind.

2. Transporthilfsvorrichtung (1) gemäß Anspruch 1,
**dadurch gekennzeichnet, dass** die Verbindungseinrichtung (4) die Stützholme (3) mit der ersten Palette (20) jeweils in einem vorbestimmten Bereich, vorzugsweise jeweils im Bereich einer Ecke der im Wesentlichen rechteckigen ersten Palette (20), insbesondere form- und/oder kraftschlüssig verbindet.

3. Transporthilfsvorrichtung (1) gemäß Anspruch 1 oder 2,
**dadurch gekennzeichnet, dass** die Halteeinrichtung (5) zumindest einen Stützkörper mit Stützfläche (17) aufweist, welche beim Transport im Wesentlichen horizontal ausgerichtet ist, wobei der Stützkörper (17) insbesondere vorgesehen ist, beim Transport die zweite Palette (25) abzustützen.

4. Transporthilfsvorrichtung (1) gemäß Anspruch 3,
**dadurch gekennzeichnet, dass** die Halteeinrichtung (5) eine Anzahl an Stützkörpern mit Stützflächen (17) aufweist, welche beim Transport im Wesentlichen horizontal ausgerichtet sind, wobei jeweils die Stützkörper (17) insbesondere vorgesehen sind, beim Transport Paletten abzustützen.

5. Transporthilfsvorrichtung (1) gemäß einem der Ansprüche 3 bis 4,
**dadurch gekennzeichnet, dass** die Halteeinrichtung (5) lösbar an den Stützholmen (3) angebracht ist, insbesondere dass die Halteeinrichtung (5) mittels einer Steckverbindung an den Stützholmen (3) angebracht ist.

6. Transporthilfsvorrichtung (1) gemäß einem der vorhergehenden Ansprüche,
**dadurch gekennzeichnet, dass** jeder Stützholm (3) zumindest ein erstes Verbindungselement (10, 10a) aufweist und dass die Halteeinrichtung (5) zumindest ein zweites Verbindungselement (13, 13a) aufweist, welches insbesondere zum lösbaren Eingriff mit einem ersten Verbindungselement (10, 10a) vorgesehen ist.

7. Transporthilfsvorrichtung (1) gemäß einem der vorhergehenden Ansprüche,
**dadurch gekennzeichnet, dass** jeder Stützholm (3) einen Querschnitt aufweist, dessen Widerstandsmomente um zwei rechtwinklig zueinander angeordnete Biegeachsen in einem vorbestimmten Verhältnis stehen, wobei das Verhältnis der Widerstandsmomente vorzugsweise zwischen 2 und 0,5, weiter bevorzugt zwischen 1,5 und 0,75, besonders bevorzugt zwischen 1,1 und 0,9 beträgt.

8. Transporthilfsvorrichtung (1) gemäß einem der vorhergehenden Ansprüche,
**dadurch gekennzeichnet, dass** jeweils zumindest eine Innenfläche (3a) der Stützholme (3) beim Transport der ersten (20) und/oder zweiten Palette (25) zugewandt ist und dass jeweils zumindest ein Stützkörper der Halteeinrichtung (5) mit einer Innenfläche (3a) der Stützholme (3) verbunden ist.

9. Transporthilfsvorrichtung (1) gemäß einem der vorhergehenden Ansprüche,
**dadurch gekennzeichnet, dass** jeweils zumindest eine Innenfläche (3a) der Stützholme (3) beim Transport der ersten (20) und/oder zweiten Palette (25) zugewandt ist und dass die Verbindungseinrichtung (4) zumindest eine Begrenzungsfläche (4a) aufweist, welche im Wesentlichen parallel zu der Innenfläche (3a) der Stützholme (3) ausgerichtet ist.

10. Transporthilfsvorrichtung (1) gemäß Anspruch 9,
**dadurch gekennzeichnet, dass** die Begrenzungsfläche (4a) der Verbindungseinrichtung (4) zu der Innenfläche (3a) der Stützholme (3) beabstandet ist, vorzugsweise mit einem Abstand zwischen Begrenzungsfläche (4a) und Innenfläche (3a), welcher mit einem vorbestimmten Faktor aus einem Soll-Maß der ersten Palette (20) oder mit einem vorbestimmten Zuschlag auf dieses Soll-Maß berechnet ist.

11. Transporthilfsvorrichtung (1) gemäß einem der vorhergehenden Ansprüche,
**dadurch gekennzeichnet, dass** eine Einfädelhilfe mit der Transporthilfsvorrichtung (1) verbunden ist, vorzugsweise mit deren Stützeinrichtung.

12. Transporthilfsvorrichtung (1) gemäß einem der vorhergehenden Ansprüche,
**dadurch gekennzeichnet, dass** die Verbindungseinrichtung (4) mindestens eine horizontale Stützfläche (4b),vorzugsweise zwei horizontale Stützflächen (4b, 4d) aufweist.

13. Transporthilfsvorrichtung (1) nach einem der vorhergehenden Ansprüche,
**dadurch gekennzeichnet, dass** jeder Stützholm (3) unterseitig eine Bodenplatte (12) aufweist, die zur Aufnahme der Palette (20) ausgestaltet und angeordnet ist.

14. Transporthilfsvorrichtung (1) nach einem der vorhergehenden Ansprüche,
**dadurch gekennzeichnet, dass** jeder Stützholm (3) eine erste und eine zweite Seitenwand aufweist, wobei mindestens eine der Seitenwände des Stützholmes (3), vorzugsweise beide Seitenwände des Stützholmes (3), an einem oberen Randabschnitt aufgeweitet, vorzugsweise nach außen gebogen sind.

15. Transporthilfsvorrichtung (1) nach einem der vorhergehenden Ansprüche,
**dadurch gekennzeichnet, dass** die Abmessungen der Stützholme (3) an die Abmessungen einer Europalette oder an die Abmessungen einer US-Palette angepasst sind.

## Claims

1. An auxiliary transport unit (1) particularly for pallets (20, 25), wherein the pallets (20, 25) exhibit a loading deck (21) aligned substantially horizontal during transport, comprising a supporting device which extends substantially vertical during transport and has two or more support spars (3), in particular four support spars (3), which are configured as L-Beam with inner sides, a connecting device (4, 4a, 4b) which connects said supporting device (3) to at least one first, particularly lower pallet (20), and
a retaining device (5, 5a, 16, 16a) which is connected to said supporting device and which is provided to hold at least one second pallet (25) at a vertical distance from said at least one first pallet (20), wherein the auxiliary transport unit (1) comprises at least one support spar connecting device (33, 33a) and the support spars (3) are provided to connect with the support spar connecting device (33, 33a), wherein the support spar connecting device (33, 33a) comprises two ends each with an end region (44), which is adapted to bear against the inner sides of the support spars (3), wherein each end region (44) comprises a respective first connecting part (35a) and a second connecting part (35b), wherein the support spars (3) comprise at least one first connecting part receiving element (34a) to receive the first connecting part (35a) and at least one second connecting part receiving element (34b) to receive the second connecting part (35b),
**characterized in that** the first connecting part (35a) and the second connecting part (35b) are arranged on different contact surfaces of the end regions (44).

2. The auxiliary transport unit (1) according to claim 1,
**characterized in that** the connecting device (4) connects each respective support spars (3) to the first pallet (20) in a predefined area, preferably a respective area in a corner of the substantially rectangular first pallet (20), particularly in form-fit and/or force-fit manner.

3. The auxiliary transport unit (1) according to claim 1 or 2,
**characterized in that** the retaining device (5) comprises at least one support body having a support surface (17) which is aligned substantially horizontal during transport, wherein the support body (17) is particularly provided to support the second pallet (25) during transport.

4. The auxiliary transport unit (1) according to claim 3,
**characterized in that** the retaining device (5) comprises a number of support bodies with support surfaces (17) which are aligned substantially horizontal during transport, wherein each respective support body (17) is in particular provided to support pallets during transport.

5. The auxiliary transport unit (1) according to any one of claims 3 to 4,
**characterized in that** the retaining device (5) is detachably fixed to the support spars (3), in particular that the retaining device (5) is fixed to the support spars (3) by means of a plug-and-socket connection.

6. The auxiliary transport unit (1) according to any one of the preceding claims,
**characterized in that** each support spar (3) comprises at least one first connecting element (10, 10a), and that the retaining device (5) comprises at least one second connecting element (13, 13a) which is in particular provided to releasably engage with a first connecting element (10, 10a).

7. The auxiliary transport unit (1) according to any one of the preceding claims,
**characterized in that** each support spar (3) exhibits a transverse section, the resisting torque of which is at a predetermined ratio to two bending axes arranged at right angles to each other, wherein the resisting torque ratio is preferably between 2 and 0.5, further preferably between 1.5 and 0.75, particularly preferably between 1.1 and 0.9.

8. The auxiliary transport unit (1) according to any one of the preceding claims,
**characterized in that** at least one inner surface (3a) of each support spar (3) faces the first pallet (20) and/or second pallet (25) during transport and that at least one support body of the retaining device (5) is respectively connected to an inner surface (3a) of said support spars (3).

9. The auxiliary transport unit (1) according to any one of the preceding claims,
**characterized in that** at least one inner surface (3a) of each support spar (3) faces the first pallet (20) and/or second pallet (25) during transport and that the connecting device (4) comprises at least one boundary surface (4a) which is aligned substantially parallel to the inner surface (3a) of the support spars (3).

10. The auxiliary transport unit (1) according to claim 9,
**characterized in that** the boundary surface (4a) of the connecting device (4) is distanced from the inner surface (3a) of the support spars (3), preferably at a distance between boundary surface (4a) and inner surface (3a) which is calculated from a predetermined factor for a nominal dimension of the first pallet (20) or at a predetermined allowance for said nominal dimension.

11. The auxiliary transport unit (1) according to any one of the preceding claims,
**characterized in that** an insertion aid is connected to the auxiliary transport unit (1), preferably to its supporting device.

12. The auxiliary transport unit (1) according to any one of the preceding claims,
**characterized in that** the connecting device (4) comprises at least one horizontal support surface (4b), preferably two horizontal support surfaces (4b, 4d).

13. The auxiliary transport unit (1) according to any one of the preceding claims,
**characterized in that** each support spar (3) comprises a base plate (12) on its underside which is designed and disposed to receive the pallet (20).

14. The auxiliary transport unit (1) according to any one of the preceding claims,
**characterized in that** each support spar (3) comprises a first and a second side wall, wherein at least one of the side walls of the support spar (3), preferably both side walls of the support spar (3), flare out, preferably curve outward, at the upper edge region.

15. The auxiliary transport unit (1) according to any one of the preceding claims,
**characterized in that** the dimensions of the support spars (3) are adapted to the dimensions of a Euro pallet or to the dimensions of a US pallet.

## Revendications

1. Dispositif auxiliaire de transport (1), en particulier pour palettes (20, 25), les palettes (20, 25) présentant un fond de chargement (21) orienté essentiellement horizontalement lors du transport, comprenant un dispositif de support qui, lors du transport, s'étend essentiellement dans la direction verticale et deux ou plus de deux longerons de support (3), en particulier quatre longerons de support (3), qui sont réalisés sous forme de supports en L avec des côtés intérieurs ; un dispositif de liaison (4, 4a, 4b) qui relie ce dispositif de support à au moins une première palette, en particulier une palette inférieure (20), et un dispositif de retenue (5, 5a, 16, 16a), qui est connecté à ce dispositif de support et qui est prévu pour retenir au moins une deuxième palette (25) à distance verticale de cette au moins une première palette (20),
le dispositif auxiliaire de transport (1) présentant au moins un dispositif de liaison de longeron de support (33, 33a) et les longerons de support (3) étant réalisés de manière à être connectés au dispositif de liaison de longeron de support (33, 33a), le dispositif de liaison de longeron de support (33, 33a) présentant deux extrémités ayant chacune une région d'extrémité (44) qui est prévue pour s'appliquer contre les côtés intérieurs des longerons de support (3),
les régions d'extrémité (44) présentant chacune une première partie de liaison (35a) et une deuxième partie de liaison (35b), et les longerons de support (3) présentant au moins un premier logement de partie de liaison (34a) pour recevoir la première partie de liaison (35a) et au moins un deuxième logement de partie de liaison (34b) pour recevoir la deuxième partie de liaison (35b), **caractérisé en ce que** la première partie de liaison (35a) et la deuxième partie de liaison (35b) sont disposées sur des surfaces d'appui différentes des régions d'extrémité (44).

2. Dispositif auxiliaire de transport (1) selon la revendication 1,
**caractérisé en ce que** le dispositif de liaison (4) relie les longerons de support (3) à la première palette (20) à chaque fois dans une région prédéterminée, de préférence à chaque fois dans la région d'un coin de la première palette (20) essentiellement rectangulaire, en particulier par engagement par correspondance de formes et/ou par force.

3. Dispositif auxiliaire de transport (1) selon la revendication 1 ou 2,
**caractérisé en ce que** le dispositif de retenue (5) présente au moins un corps de support avec une surface de support (17) qui est orientée essentiellement horizontalement lors du transport, le corps de support (17) étant notamment prévu pour supporter la deuxième palette (25) lors du transport.

4. Dispositif auxiliaire de transport (1) selon la revendication 3,
**caractérisé en ce que** le dispositif de retenue (5) présente un certain nombre de corps de support avec des surfaces de support (17) qui sont orientées essentiellement horizontalement lors du transport, les corps de support (17) étant notamment prévus pour supporter des palettes lors du transport.

5. Dispositif auxiliaire de transport (1) selon l'une quelconque des revendications 3 à 4,
**caractérisé en ce que** le dispositif de retenue (5) est monté de manière amovible sur les longerons de support (3), en particulier **en ce que** le dispositif de retenue (5) est monté sur les longerons de support (3) au moyen d'une liaison par enfichage.

6. Dispositif auxiliaire de transport (1) selon l'une quelconque des revendications précédentes, **caractérisé en ce que** chaque longeron de support (3) présente au moins un premier élément de liaison (10, 10a) et **en ce que** le dispositif de retenue (5) présente au moins un deuxième élément de liaison (13, 13a) qui est notamment prévu pour s'engager de manière amovible avec un premier élément de de liaison (10, 10a).

7. Dispositif auxiliaire de transport (1) selon l'une quelconque des revendications précédentes,
**caractérisé en ce que** chaque longeron de support (3) présente une section transversale dont les couples de résistance sont dans un rapport prédéterminé autour de deux axes de flexion disposés à angle droit l'un par rapport à l'autre, le rapport des couples de résistance étant de préférence compris entre 2 et 0,5, plus préférablement entre 1,5 et 0,75, particulièrement préférablement entre 1,1 et 0,9.

8. Dispositif auxiliaire de transport (1) selon l'une quelconque des revendications précédentes,
**caractérisé en ce qu'**à chaque fois au moins une surface intérieure (3a) des longerons de support (3) est tournée, lors du transport, vers la première (20) et/ou vers la deuxième (25) palette et **en ce qu'**à chaque fois au moins un corps de support du dispositif de retenue (5) est connecté à une surface interne (3a) des longerons de support (3).

9. Dispositif auxiliaire de transport (1) selon l'une quelconque des revendications précédentes,
**caractérisé en ce qu'**à chaque fois au moins une surface intérieure (3a) des longerons (3) est tournée, lors du transport, vers la première (20) et/ou vers la deuxième (25) palette et **en ce que** le dispositif de liaison (4) présente au moins une surface de limitation (4a) qui est orientée essentiellement parallèlement à la surface intérieure (3a) des longerons de support (3).

10. Dispositif auxiliaire de transport (1) selon la revendication 9,
**caractérisé en ce que** la surface de limitation (4a) du dispositif de liaison (4) est espacée de la surface intérieure (3a) des longerons de support (3), de préférence avec une distance entre la surface de limitation (4a) et la surface intérieure (3a) qui est calculée avec un facteur prédéterminé à partir d'une dimension de consigne de la première palette (20) ou avec un surdimensionnement prédéterminé par rapport à cette dimension de consigne.

11. Dispositif auxiliaire de transport (1) selon l'une quelconque des revendications précédentes,
**caractérisé en ce qu'**un auxiliaire d'enfilement est connecté au dispositif auxiliaire de transport (1), de préférence à son dispositif de support.

12. Dispositif auxiliaire de transport (1) selon l'une quelconque des revendications précédentes,
**caractérisé en ce que** le dispositif de liaison (4) présente au moins une surface de support horizontale (4b), de préférence deux surfaces de support horizontales (4b, 4d).

13. Dispositif auxiliaire de transport (1) selon l'une quelconque des revendications précédentes,
**caractérisé en ce que** chaque longeron de support (3) présente, du côté inférieur, une plaque de fond (12) qui est configurée pour recevoir la palette (20).

14. Dispositif auxiliaire de transport (1) selon l'une quelconque des revendications précédentes,
**caractérisé en ce que** chaque longeron de support (3) présente une première et une deuxième paroi latérale, au moins l'une des parois latérales du longeron de support (3), de préférence les deux parois latérales du longeron de support (3) étant élargies au niveau d'une portion de bord supérieure, de préférence étant cintrées vers l'extérieur.

15. Dispositif auxiliaire de transport (1) selon l'une quelconque des revendications précédentes,
**caractérisé en ce que** les dimensions des longerons de support (3) sont adaptées aux dimensions d'une Europalette ou aux dimensions d'une palette US.
